# EUROPÄISCHE PATENTSCHRIFT

(11) **EP 1 051 347 B1**
(45) Veröffentlichungstag und Bekanntmachung des Hinweises auf die Patenterteilung: **04.12.2002**
(21) Anmeldenummer: 99908758.8
(22) Anmeldetag: 01.02.1999
(51) Int. Cl.: B66B 1/00

(54) **VERFAHREN UND EINRICHTUNG ZUR BEFÖRDERUNG VON PERSONEN UND/ODER GÜTERN LÄNGS EINES VERTIKALE UND BOGENFÖRMIGE ABSCHNITTE AUFWEISENDEN FAHRWEGES**
METHOD AND DEVICE FOR TRANSPORTING PEOPLE AND/OR GOODS ALONG A PATH INCLUDING VERTICAL AND CURVED SECTIONS
PROCEDE ET DISPOSITIF POUR LE TRANSPORT DE PERSONNES ET/OU DE BIENS LE LONG D'UN TRAJET COMPRENANT DES PARTIES VERTICALES ET COURBEES

(30) Priorität: 01.02.1998 DE 19803610; 18.02.1998 DE 19806802; 17.06.1998 DE 19827037
(43) Veröffentlichungstag der Anmeldung: 15.11.2000
(73) Patentinhaber: Schmid, Emil, 72820 Sonnenbühl (DE)
(72) Erfinder: Schmid, Emil, 72820 Sonnenbühl (DE)
(74) Vertreter: Neugebauer, Erich, Dr.
(86) Internationale Anmeldenummer: DE9900270
(87) Internationale Veröffentlichungsnummer: WO99038790

(56) Entgegenhaltungen:
- EP-A- 0 043 592
- EP-A- 0 137 577
- WO-A-97/20765
- DE-A- 3 843 179
- FR-A- 2 311 698
- FR-A- 2 574 737
- FR-A- 2 610 956
- GB-A- 464 013
- GB-A- 2 131 760
- US-A- 3 804 208
- US-A- 4 257 491
- US-A- 5 377 786
- US-A- 5 558 181
- US-A- 5 836 423
- PATENT ABSTRACTS OF JAPAN vol. 013, no. 465 (M-882), 20. Oktober 1989 (1989-10-20) & JP 01 181688 A (MITSUBISHI ELECTRIC CORP), 19. Juli 1989 (1989-07-19)

## Beschreibung

Die Erfindung betrifft ein Verfahren und eine Einrichtung zur Beförderung von Personen, vorzugsweise einschließlich Fahrrädern oder Rollstühlen, und/oder zur Beförderung von Personen- und/oder Lastkraftfahrzeugen und/oder zum Transport von Gegenständen und/oder von Material, längs eines Fahrweges, der zum Überbrücken von Hindernissen, insbesondere Fahrbahnen und/oder Höhenunterschieden, dient und mindestens einen bogenförmigen Fahrabschnitt, mindestens einen im wesentlichen vertikalen Fahrabschnitt und vorzugsweise mindestens einen im wesentlichen horizontalen oder geneigten Fahrabschnitt umfaßt mittels einer Beförderungseinheit, insbesondere in Form einer Kabine und/oder einer Beförderungsplattform.

Aus der US-A-4 821 845 ist bereits ein Verfahren und eine Einrichtung zum Überbrücken von Fahrbahnen bekannt, mit einem eine Station aufweisenden vertikalen Fahrabschnitt an jeder Seite der Fahrbahnen und mit einem im wesentlichen horizontalen Fahrabschnitt, der die Fahrbahnen in einer den Fahrzeugverkehr nicht behindernden Höhe überbrückt und mit jeweils einem bogenförmigen Fahrabschnitt zwischen den vertikaln Fahrabschnitten und dem horizontalen Fahrabschnitt. Bei diesem Stand der Technik wird eine Kabine verwendet, die im oberen und im unteren Bereich jeweils mehrere Rollenpaare aufweist, die in dem im wesentlichen horizontalen Fahrabschnitt auf an den beiden Fahrbahnrändern vorgesehenen, sich parallel zueinander erstreckenden unteren und oberen Schienen laufen, wobei in den Bogenbereichen Verzweigungen und Unterbrechungen der Schienen und weichenähnliche Einrichtungen vorgesehen sind um sicherzustellen, daß die Kabine während der Bogenfahrt in vertikaler Lage gehalten wird. Bei dieser bekannten Beförderungseinrichtung ist ein etwa in der Mitte des Kabinenbodens befestigter Seilantrieb vorgesehen, mit dem die Kabine von einer Station an der einen Seite der Fahrbahn zur anderen Station an der gegenüberliegenden Seite der Fahrbahnen und zurück verfahrbar ist. Diese bekannte Beförderungseinrichtung weist den Nachteil auf, daß durch die vorgesehenen Unterbrechungen der Schienen und die erforderlichen Weichenteile zumindest ein Durchfahren der bogenförmigen Fahrabschnitte mit höherer Geschwindigkeit nicht möglich ist. Ferner kann bei Verwendung des Seilantriebes ein ruckartiges Abrollen der Kabine längs der Schienen nicht vermieden werden.

Weiter ist aus der FR-A-2574737 ein Verfahren bekannt zur Beförderung von Personen einschließlich Fahrrädern und/oder Rollstühlen längs eines Fahrweges, der zum Überbrücken von Fahrbahnen in einer den Fahrverkehr nicht behindernden Höhe und/oder Überbrückung von anderen Hindernissen und/oder von Höhenunterschieden dient und zwei bogenförmige Fahrabschnitte, zwei im wesentlichen vertikale Fahrabschnitte und einen im wesentlichen horizontalen Fahrabschnitt umfaßt mittels einer Beförderungseinheit in Form einer Kabine, die auf sich durchgehend und stetig längs des Fahrweges erstreckenden ortsfesten Schienen um eine sich senkrecht zum Fahrweg erstreckende Schwenkachse schwenkbar abgestützt ist und mittels eines stationären Antriebes kontinuierlich und durchgehend von einer ersten an der einen Seite der zu überbrückenden Hindernisse angeordneten Station zu einer zweiten an der anderen Seite der zu überbrückenden Hindernisse angeordneten Station oder umgekehrt gefahren wird. Bei diesem bekannten Verfahren ist nachteilig, daß im Betrieb die Beförderungskabine um die senkrecht zum Fahrweg erstreckende Schwenkachse ins Schaukeln gerät und daß derartige Schaukelbewegungen, insbesondere bei höheren Fahrgeschwindigkeiten, zu Problemen bezüglich der Sicherheit des Fahrbetriebes führen. Die FR-A-2 574 737 stellt den nächstliegenden Stand der Technik zur vorliegenden Erfindung dar.

Aus der GB-A-2 131 760 ist ein Fahrstuhl bekannt, mit einem Fahrweg, der zwei vertikale und zwei bogenförmige Fahrabschnitte sowie einen horizontalen Fahrabschnitt aufweist, mit sich durchgehend und stetig zu beiden Seiten längs des Fahrweges erstreckenden ortsfesten Schienen, bei dem die Fahrstuhlkabine an gegenüberliegenden Seiten angeordnete Stummelwellen aufweist, die sich jeweils in den Schaft eines auf der benachbarten ortsfesten Schiene gleitbar geführten Tragbügels drehbar hineinerstreckten, wobei die Fahrstuhlkabine mittels eines ortsfesten Antriebes angetrieben wird, dessen Antriebsteile mittels Seilbefestigung an den Stummelwellen befestigt sind, wobei zur Verhinderung von Schaukelbewegungen in der drehbaren Verbindung zwischen den Tragbügeln und den Wellenstummeln jeweils eine Bremse vorgesehen ist. Eine derartige Bremse kann aber nur eine begrenzte Bremskraft ausüben, da die Beförderungseinheit bei der Bogenfahrt die Möglichkeit haben muß, ihre Vertikalstellung automatisch unter der Wirkung der Schwerkraft beizubehalten und sich hierzu sukzessive um ihre Schwenkachse zu drehen. Wegen dieser Begrenzung der Bremskraft ist diese Bremse nur in der Lage, Schaukelbewegungen außerhalb einer gewissen Stärke zu dämpfen, nicht aber auszuschließen. Auch ist eine derartige Bremse nicht in der Lage, die Beförderungseinheit zuverlässig in vertikaler Lage zu halten, und/oder in die vertikale Lage zurückzuführen, wenn die Beförderungseinheit infolge asymmetrischer Beladung eine geneigte Lage einnimmt oder bei einer Kurvenfahrt mit hoher Geschwindigkeit große Zentrifugalkräfte einseitig an der Beförderungseinheit bzw. ihrer Ladung angreifen.

Des weiteren ist aus der GB-A-464 013 eine Parkgarage bekannt, mit zur Aufnahme der Kraftfahrzeuge dienenden Fahrkörben, die auf sich längs des Fahrweges erstreckenden ortsfesten Schienen um eine sich senkrecht zum Fahrweg erstreckende Schwenkachse schwenkbar abgestützt und mittels eines auf dem Kabinendach angebrachten Eigenantriebs antreibbar sind. Bei dieser bekannten Parkgarage ist der Förderkorb oder der Motor mit einer geeigneten Bremseneinrichtung versehen, um das Überschreiten vorgegebener Geschwindigkeiten, insbesondere während des Einfahrens zu verhindern, wobei nach den Angaben in diesem Dokument in "gleicher Weise" Schwingungen des Förderkorbes beim Übergang von einer Bewegungsrichtung zu der anderen durch "geeignete Mittel" verhindert werden können. Aus diesem Dokument kann der Durchschnittsfachmann nur entnehmen, daß die Bremsmittel zur Verhinderung bzw. Dämpfung von Schwingungen vorgesehen werden können. Derartige Bremsmittel würden aber auch die Unzulänglichkeiten aufweisen, die im vorangegangenen Abschnitt bezüglich der in der GB-A-2-131 760 beschriebenen Bremse aufgezeigt wurden.

Aufgabe der vorliegenden Erfindung ist die Schaffung eines Verfahrens der eingangs genannten Art, das die Nachteile des vorgenannten Standes der Technik vermeidet und ein zügiges Durchfahren aller Fahrabschnitte, auch die bogenförmigen Fahrabschnitte mit hoher Geschwindigkeit bei ruhigem Fahrverhalten ermöglicht.

Diese Aufgabe wird ausgehend vom nächstliegenden Stand der Technik gemäß FR-A-2574737 erfindungsgemäß gelöst durch ein Verfahren zu Beförderung von Personen, vorzugsweise einschließlich Fahrrädern oder Rollstühlen, und/oder zur Beförderung von Personen- und/oder Lastkraftfahrzeugen und/oder zum Transport von Gegenständen und/oder von Material, längs eines Fahrweges, der zum Überbrücken von Hindernissen, insbesondere Fahrbahnen und/oder Höhenunterschieden, dient und mindestens einen bogenförmigen Fahrabschnitt, mindestens einen im wesentlichen vertikalen Fahrabschnitt und vorzugsweise mindestens einen im wesentlichen horizontalen oder geneigten Fahrabschnitt umfaßt mittels einer Beförderungseinheit, insbesondere in Form einer Kabine und/oder einer Beförderungsplattform, die auf sich durchgehend und stetig längs des Fahrweges erstreckenden ortsfesten Schienen um eine sich senkrecht zum Fahrweg erstreckenden Schwenkachse schwenkbar abgestützt und mittels eines mit den ortsfesten Schienen zusammenwirkenden steuerbaren Eigenantriebs und/oder eines stationären Antriebs kontinuierlich und durchgehend von mindestens einer ersten an der einen Seite der zu überbrückenden Hindernisse angeordneten Station zu mindestens einer zweiten an der anderen Seite der zu überbrückenden Hindernisse angeordneten Station oder umgekehrt gefahren wird, wobei die Beförderungseinheit mittels mindestens einer oberhalb und/oder unterhalb und/oder seitlich angeordneten vorzugsweise mit zusätzlichen Schienen zusammenwirkenden Stabilisierungseinrichtung zwangsgeführt in im wesentlichen vertikaler Lage gehalten wird.

Das erfindungsgemäße Verfahren bietet den Vorteil, daß die Beförderungseinheit auch bei asymmetrischer Beladung und/oder unter der Einwirkung von starken Zentrifugalkräften, wie sie bei Bogenfahrten mit hoher Geschwindigkeit auftreten, zuverlässig in vertikaler Lage gehalten wird und daß Schaukelbewegungen ausgeschlossen sind, sodaß mit hoher Geschwindigkeit gefahren werden kann, wobei die maximale Fahrgeschwindigkeit so gewählt werden sollte, daß die Beschleunigungskräfte und insbesondere die Zentrifugalkräfte in den bogenförmigen Fahrabschnitten für die zu befördernden Personen und Gegenstände verträglich bleiben.

Vorzugsweise wird bei dem erfindungsgemäßen Verfahren mit einer Fahrgeschwindigkeit von mindestens etwa 1,5 m/sec gefahren.

Bei dem erfindungsgemäßen Verfahren kann bei einem Fahrweg mit jeweils einem im wesentlichen vertikalen Fahrabschnitt an jeder Seite der zu überbrückenden Fahrbahnen bzw. Hindernisse oder Höhenunterschiede und mit einem in dem zu überbrückenden Bereich auf höherem Niveau angeordneten im wesentlichen horizontalen oder geneigten Fahrabschnitt sowie mit zwei bogenförmigen Fahrabschnitten in den Übergangsbereichen zwischen den im wesentlichen vertikalen Fahrabschnitten und dem im wesentlichen horizontalen oder geneigten Fahrabschnitt, die sich in einer ersten Station befindende Beförderungseinheit aus dem Stand sanft in vertikale Richtung auf eine erste konstante Geschwindigkeit, von vorzugsweise mindestens etwa 1 m/sec, beschleunigt werden und dann mit dieser ersten Geschwindigkeit auch längs des folgenden bogenförmigen Fahrabschnittes weiter gefahren werden, und etwa nach Beendigung der Bogenfahrt die Beförderungseinheit auf eine höhere zweite Geschwindigkeit, von vorzugsweise mindestens etwa 1,5 m/sec, beschleunigt und dann mit dieser höheren zweiten Geschwindigkeit längs des im wesentlichen horizontalen oder geneigten Fahrabschnittes bis zu einem Punkt kurz vor seinem Ende durchfahren werden und daß danach auf die erste niedrigere Geschwindigkeit, von vorzugsweise mindestens etwa 1 m/sec, abgebremst und mit dieser ersten Geschwindigkeit der zweite bogenförmige Fahrabschnitt und vorzugsweise auch der sich anschließende zweite vertikale Fahrabschnitt durchfahren werden und die Beförderungseinheit am Ende des zweiten vertikalen Fahrabschnittes sanft in ihre Endposition abgebremst werden. Dieses Verfahren bietet den Vorteil, daß die beim Durchfahren der bogenförmigen Fahrabschnitte auf Personen und Gegenstände ausgeübten Zentrifugalkräfte sich nicht negativ auswirken.

Alternativ kann bei dem erfindungsgemäßen Verfahren bei einem Fahrweg mit jeweils einem im wesentlichen vertikalen Fahrabschnitt an jeder Seite der zu überbrückenden Fahrbahnen bzw. Hindernisse oder Höhenunterschiede und mit einem in dem zu überbrückenden Bereich auf höherem Niveau angeordneten im wesentlichen horizontalen oder geneigten Fahrabschnitt sowie mit zwei bogenförmigen Fahrabschnitten in den Übergangsbereichen zwischen den im wesentlichen vertikalen Fahrabschnitten und dem im wesentlichen horizontalen oder geneigten Fahrabschnitt, die sich in einer Station befindende Beförderungseinheit aus dem Stand sanft in vertikale Richtung auf eine erste konstante Geschwindigkeit, von vorzugsweise mindestens etwa 1 m/sec, beschleunigt werden und dann mit dieser ersten Geschwindigkeit der erste vertikale Fahrabschnitt durchfahren werden und beim Durchfahren des folgenden bogenförmigen Fahrabschnittes allmählich auf eine höhere zweite Geschwindigkeit, von vorzugsweise mindestens etwa 1,5 m/sec, beschleunigt und dann mit dieser höheren zweiten Geschwindigkeit der im wesentlichen horizontale oder geneigte Fahrabschnitt etwa bis zu seinem Ende durchfahren werden und beim Durchfahren des bogenförmigen Fahrabschnittes allmählich auf die erste niedrigere Geschwindigkeit, von vorzugsweise mindestens etwa 1 m/sec, abgebremst und mit dieser ersten Geschwindigkeit der zweite vertikale Fahrabschnitt durchfahren werden und die Beförderungseinheit am Ende des zweiten vertikalen Fahrabschnittes sanft in ihre Endposition abgebremst werden. Auch bei diesem Verfahren, bei dem der Fahrweg insgesamt in kürzerer Zeit durchfahren wird, sind die beim Durchfahren der bogenförmigen Fahrabschnitte auftretenden Zentrifugalkräfte erträglich.

Bei dem erfindungsgemäßen Verfahren kann bei einem Fahrweg etwa in Form eines Rundbogens, eines elliptischen Bogens oder eines Korbbogens mit jeweils eine Station aufweisenden vertikalen Fahrabschnitten an den Bogenenden, die sich in einer Station befindende Beförderungseinheit aus dem Stand sanft in vertikaler Richtung auf eine im wesentlichen konstante Geschwindigkeit, von vorzugsweise mindestens etwa 1 m/sec, insbesondere mindestens etwa 1,5 m/sec, beschleunigt werden und dann mit dieser konstanten Geschwindigkeit im wesentlichen längs des gesamten Fahrweges weitergefahren und am Ende des zweiten vertikalen Fahrabschnittes sanft in ihre Endposition abgebremst werden. Wegen der relativ großen Kurvenradien der etwa als Rundbogen, elliptischer Bogen oder Korbbogen ausgebildeten Fahrwege, sind hier auch höhere Fahrgeschwindigkeiten möglich, ohne daß hohe Zentrifugalkräfte auftreten.

Bei dem erfindungsgemäßen Verfahren kann bei einem Fahrweg zur Überbrückung von Höhenunterschieden der etwa in Form eines einhüftigen Bogens gegebenenfalls mit jeweils eine Station aufweisenden vertikalen Fahrabschnitten an Bogenenden ausgebildet ist, zumindest der einhüftige Bogen des Fahrweges mit vorzugsweise etwa konstanter Fahrgeschwindigkeit von mindestens etwa 1 m/sec, vorteilhafterweise mindestens etwa 1,5 m/sec durchfahren werden.

Alternativ kann bei dem erfindungsgemäßen Verfahren bei einem Fahrweg zum Überbrücken von Höhenunterschieden mit einem im wesentlichen vertikalen ersten Fahrabschnitt mit einer ersten Station, und mit einem sich daran anschließenden bogenförmigen zweiten Fahrabschnitt, sowie mit einem im wesentlichen horizontalen oder geneigten und/oder leicht gewölbten dritten Fahrabschnitt mit einer sich auf dem zu überbrückenden höheren Niveau befindenden zweiten Station am Ende des dritten Fahrabschnittes, insbesondere bei der Beförderung von Kraftfahrzeugen der dritte Fahrabschnitt mit hoher Fahrgeschwindigkeit, vorzugsweise mindestens 1,5 m/sec, durchfahren werden und die Kraftfahrzeuge können bei der ersten Station wie auch bei der zweiten Station über an den äußeren Stirnseiten vorgesehene Zu- bzw. Ausgänge ohne Wenden vorwärts ein- bzw. ausgefahren werden.

Bevorzugt wird bei dem erfindungsgemäßen Verfahren die Beförderungseinheit mittels mindestens eines mit den ortsfesten Schienen zusammenwirkenden steuerbaren Eigenantriebes angetrieben, der insbesondere als ein doppelseitiger Antrieb, vorzugsweise in Form von mindestens zwei Synchronantrieben und vorteilhafterweise in Form von Zahnradantrieben ausgebildet ist, deren Zahnräder vorzugsweise nach Art einer Triebstockverzahnung mit an beiden Seiten des Fahrweges ortsfest angeordneten Rollenbolzenschienen in Eingriff kommen. Durch diesen gleichmäßigen und synchronen Zahnradantrieb an beiden Seiten der Beförderungseinheit wird selbst bei hohen Fahrgeschwindigkeiten ein sehr ruhiges Fahrverhalten erzielt.

Vorteilhafterweise werden bei dem erfindungsgemäßen Verfahren die Zahnräder mittels sich auf ortsfesten Schienen abstützenden Fahrwägen in Eingriff mit den Rollenbolzenschienen gehalten, wobei in den Übergangsbereichen zwischen den geraden Rollenbolzenschienen und den bogenförmigen Rollenbolzenschienenabschnitten ein Sehnenfehler (b) des Fahrwagens korrigiert wird, der sich durch den Abstand der Auflagepunkte der Tragräder des Fahrwagens auf den ihn abstützenden Schienen ergibt.

Bevorzugt wird bei einem erfindungsgemäßen Verfahren die Korrektur des Sehnenfehlers (b) bei der Herstellung der Bohrungen für die Bolzen in den Rollenbolzenschienen mittels elektronisch gesteuerter Bearbeitungsmaschinen vorgenommen.

Gegenstand der Erfindung ist auch eine Beförderungseinrichtung.

Bekannt ist aus der FR-A-2574737 bereits eine Beförderungseinrichtung zur Beförderung von Personen einschließlich Fahrrädern und/oder Rollstühlen längs eines Fahrweges, der zum Überbrücken von Fahrbahnen in einer den Fahrverkehr nicht behindernden Höhe und/oder Überbrückung von anderen Hindernissen und/oder von Höhenunterschieden dient und zwei bogenförmige Fahrabschnitte, zwei im wesentlichen vertikale Fahrabschnitte und einen im wesentlichen horizontalen Fahrabschnitt umfaßt mittels einer Kabine, die auf sich durchgehend und stetig längs des Fahrweges erstreckenden ortsfesten Schienen um eine sich senkrecht zum Fahrweg erstreckende Schwenkachse schwenkbar abgestützt ist und mittels eines stationären Antriebes kontinuierlich und durchgehend von einer ersten an der einen Seite der zu überbrückenden Hindernisse angeordneten Station zu einer zweiten an der anderen Seite der zu überbrückenden Hindernisse angeordneten Station oder umgekehrt verfahrbar ist. Bei dieser bekannten Einrichtung ist nachteilig, daß insbesondere bei höheren Fahrgeschwindigkeiten die Beförderungskabine um die sich senkrecht zum Fahrweg erstreckende Schwenkachse ins Schaukeln gerät und daß derartige Schaukelbewegungen zu Problemen bezüglich der Sicherheit des Fahrbetriebes führen.

Aufgabe der vorliegenden Erfindung ist auch die Schaffung einer verbesserten Beförderungseinrichtung, die die vorgenannten Nachteile des aus der FR-A-2574737 bekannten Standes der Technik vermeidet und ein zügiges Durchfahren aller Fahrabschnitte, auch von bogenförmigen Fahrabschnitten mit hoher Geschwindigkeit bei ruhigem Fahrverhalten ermöglicht.

Diese Aufgabe wird ausgehend von dem vorstehend genannten Stand der Technik erfindungsgemäß gelöst durch eine Beförderungseinrichtung zur Beförderung von Personen, vorzugsweise einschließlich Fahrrädern oder Rollstühlen, und/oder zur Beförderung von Personen- und/oder Lastkraftfahrzeugen und/oder zum Transport von Gegenständen und/oder von Material, längs eines Fahrweges, der zum Überbrücken von Hindernissen, insbesondere Fahrbahnen und/oder Höhenunterschieden, dient und mindestens einen bogenförmigen Fahrabschnitt, mindestens einen im wesentlichen vertikalen Fahrabschnitt und vorzugsweise mindestens einen im wesentlichen horizontalen oder geneigten Fahrabschnitt umfaßt mittels einer Beförderungseinheit, insbesondere in Form einer Kabine und/oder einer Beförderungsplattform, die auf sich durchgehend und stetig längs des Fahrweges erstreckenden ortsfesten Schienen um eine sich senkrecht zum Fahrweg erstreckende, der Beförderungseinheit fest zugeordnete Schwenkachse schwenkbar abgestützt und mittels eines mit den ortsfesten Schienen zusammenwirkenden steuerbaren Eigenantriebs und/oder eines stationären Antriebs kontinuierlich und durchgehend von mindestens einer ersten an der einen Seite der zu überbrückenden Hindernisse angeordneten Station zu mindestens einer zweiten an der anderen Seite der zu überbrückenden Hindernisse angeordneten Station oder umgekehrt verfahrbar ist, wobei die Beförderungseinheit mittels mindestens einer oberhalb und/oder unterhalb und/oder seitlich angeordneten, vorzugsweise mit zusätzlichen Schienen zusammenwirkenden Stabilisierungseinrichtung zwangsgeführt in im wesentlichen vertikaler Lage gehalten ist.

Die erfindungsgemäße Beförderungseinrichtung bietet den Vorteil, daß die Beförderungseinheit auch bei asymmetrischer Beladung und/oder unter der Einwirkung von starken Zentrifugalkräften, wie sie bei Bogenfahrten mit hoher Geschwindigkeit auftreten, zuverlässig in vertikaler Lage gehalten wird und daß Schaukelbewegungen ausgeschlossen sind, sodaß mit hoher Geschwindigkeit gefahren werden kann, wobei die maximale Fahrgeschwindigkeit vorzugsweise so gewählt wird, daß die Beschleunigungskräfte und insbesondere die Zentrifugalkräfte in den bogenförmigen Fahrabschnitten für die zu befördernden Personen und Gegenstände verträglich bleiben.

Bevorzugt ist bei der erfindungsgemäßen Beförderungseinrichtung der Eigenantrieb doppelseitig ausgebildet und umfaßt vorzugsweise mindestens zwei Synchronantriebe, die sich gegenüberliegend an gegenüberliegenden Seiten der Beförderungseinheit jeweils einem Fahrwegrand benachbart so befestigt sind, daß sie mit jeweils einer der ortsfesten Schienen am Fahrwegrand zusammenwirken.

Bei der erfindungsgemäßen Beförderungseinrichtung sind die Synchronantriebe bevorzugt als Zahnradantriebe ausgebildet, deren Zahnräder, vorzugsweise nach Art einer Triebstockverzahnung, mit zu beiden Seiten des Fahrweges ortsfest angeordneten Rollenbolzenschienen in Eingriff kommen, wobei der Zahnradantrieb vorteilhafterweise mindestens eine sich senkrecht zur Fahrtrichtung der Beförderungseinheit durchgehend von dem einen Fahrwegrand zum gegenüberliegenden Fahrwegrand erstreckende starre Antriebswelle umfaßt, die an ihren beiden Enden jeweils ein drehfest montiertes, mit einer Rollenbolzenschiene am benachbarten Fahrwegrand in Eingriff kommenden Zahnrad trägt.

Bei der erfindungsgemäßen Beförderungseinrichtung wird vorzugsweise ein Zahnradantrieb verwendet, bei dem die Zähne des Zahnrades mit den Rollenbolzen einer Rollenbolzenschiene in Eingriff kommen, wobei die Rollenbolzen jeweils eine auf dem Bolzen rollbar gelagerte, vorzugsweise gehärtete Hülse umfassen und wobei vorteilhafterweise zwischen der gehärteten Hülse und dem Bolzen eine als Gleitlager dienende Lagerbuchse zwischengeschaltet ist.

Bei einem derartigen Zahnradantrieb sind die Rollenbolzenschiene und das Zahnrad vorzugsweise so ausgebildet, daß beim Abrollen des Zahnrades ständig mindestens zwei Zähne mit zwei Rollenbolzen in Eingriff kommen, wobei vorzugsweise die Kraftangriffspunkte jeweils in Bolzenmitte liegen (siehe Fig. 28 und 29).

Um die Bedingung zu erfüllen, daß mindestens zwei Zähne mit zwei Rollenbolzen in Eingriff stehen, wird erfindungsgemäß der Teilkreisdurchmesser D₀ des Zahnrades mindestens gleich oder größer als das Sechsfache der Teilung T des Zahnrades gewählt.

Bei dem vorgenannten Zahnradantrieb werden die Zähne des Zahnrades vorzugsweise so bemessen und ausgebildet, daß zwischen den in Fahrtrichtung des Zahnrades hinten liegenden Zahnflanken der an den Rollenbolzen angreifenden Zähnen und den diesen Zahnflanken benachbarten Rollenbolzen jeweils ein Spiel vorhanden ist das vorteilhafterweise mindestens 0,1 mm, vorzugsweise zwischen etwa 0,2 bis 0,5 mm beträgt, um den Antrieb möglichst schmutzunempfindlich zu machen.

Weiter ist es bei dem vorgenannten Zahnradantrieb vorteilhaft, den Zahngrund zwischen zwei benachbarten Zähnen so tief auszubilden, daß beim Abrollen des Zahnrades in der Rollenbolzenschiene zwischen den in Eingriff mit dem Zahnrad kommenden Rollenbolzen und dem jeweiligen Zahnradgrund mindstens ein Abstand von vorzugsweise etwa 2 bis 5 mm verbleibt, um Störungen des Abrollvorganges durch Schmutz, Eis, Schnee oder dergleichen möglichst weitgehend zu vermeiden.

Bevorzugt ist bei der erfindungsgemäßen Beförderungseinrichtung den Synchronantrieben jeweils ein Fahrwagen zugeordnet, mit einer Wagenplatte, die an einem Lagergehäuse eines Antriebswellenlagers angeschraubt ist und die zwei große Tragräder und zwei kleine Tragräder trägt, die sich an gegenüberliegenden Seiten der Winkelprofilschienen abstützen, derart daß das Zahnrad des Synchronantriebes durch den Fahrwagen in Eingriff mit der Rollenbolzenschiene gehalten wird.

Bei der erfindungsgemäßen Beförderungseinrichtung ist vorzugsweise oberhalb und/oder unterhalb und/oder seitlich von der Beförderungseinheit mindestens eine Pendelbewegungen der Beförderungseinheit verhindernde Stabilisierungseinrichtung vorgesehen. Erfindungsgemäß kann die Stabilisierungseinrichtung mehrere oberhalb der Beförderungseinheit angeordnete Stützrollen aufweisen, die mittels eines Schienensystems geführt sind, wobei die Stützrollen beim Wechseln der Fahrtrichtung von einer horizontalen bzw. geneigten Fahrtrichtung zur vertikalen Fahrtrichtung in ein C-förmiges Schienenprofil einfahren, das mittels eines Stabilisierungswagens parallel zur vertikalen Fahrtrichtung verschiebbar ist, und wobei erfindungsgemäß an einem an dem C-förmigen Schienenprofil befestigten Tragrahmen mindestens ein Gegengewicht mittels Seilen, die über ortsfeste Seilrollen geführt sind, so befestigt sein kann, daß bei einer Bogenfahrt der Beförderungseinheit von der horizontalen oder geneigten Fahrtrichtung in die vertikale Fahrtrichtung das Gegengewicht mittels der über die ortsfesten Seilrollen geführten Seile von dem sich mit der Beförderungseinheit nach unten bewegenden C-förmigen Schienenprofil nach oben gezogen wird, derart daß der Antriebsmotor der Beförderungseinheit im wesentlichen von dem Gewicht der Beförderungseinheit entlastet wird. Die Aufnahme des Gegengewichtes kann erfindungsgemäß bei voller Fahrt der Beförderungseinrichtung erfolgen.

Erfindungsgemäß kann es vorteilhaft sein, die Synchronantriebe in Form von Linearmotoren auszubilden, wobei die Schienen der Konstruktion der Linearmotoren entsprechend ausgebildet werden.

Bei der erfindungsgemäßen Beförderungseinrichtung können die vertikalen Fahrabschnitte jeweils mindestens einen Zugang an der gleichen und/oder an verschiedenen Seiten, insbesondere an der Vorder- und/oder Rückseite und/oder an den inneren und/oder äußeren Stirnseiten der Türme aufweisen, wobei gegebenenfalls in einem oder in beiden vertikalen Fahrabschnitten übereinander, auf unterschiedlichem Niveau mehrere Zugänge angeordnet sein können.

Erfindungsgemäß kann bei der Beförderungseinrichtung bevorzugt oberhalb des Stabilisierungswagens, vorzugsweise an dessen Führungsprofilen oder an der Fahrweg-Tragwerkkonstruktion ein Geschwindigkeitsbegrenzer mit einem Sicherheitsschalter montiert und an dem Stabilisierungswagen eine Bremsfangvorrichtung so gelagert werden, daß bei ihrer Betätigung ihre Bremselemente an mindestens einer Führungsprofilschiene des Stabilisierungswagens angreifen und der Fanghebel der Bremsfangvorrichtung über ein Verbindungselement mit einem Seiltrieb verbunden ist, der über den Geschwindigkeitsbegrenzer und mindestens eine, vorzugweise am unteren Ende der Führungsprofile des Stabilisierungswagens ortsfest gelagerte Umlenkrollen geführt ist, derart daß die Bremsfangvorrichtung ausgelöst wird, wenn die Kabine, die über die Stützrollenpaare der Stabilisierungseinrichtung den Stabilisierungswagen mitnimmt, bei ihrer Vertikalfahrt eine vorbestimmte Höchstgeschwindigkeit überschreitet, wobei gleichzeitig eine Betätigung des Sicherheitsschalters des Geschwindigkeitsbegrenzers und ein Abschalten und/oder Abbremsen des Antriebsmotors der Kabine erfolgt. Zusätzlich oder alternativ können an den Synchrongetrieben und/oder deren gemeinsamer Antriebswelle und/oder an den Fahrwägen Bremseinrichtungen vorgesehen sein, die durch den Sicherheitsschalter des Geschwindigkeitsbegrenzers betätigt werden.

Bei der erfindungsgemäßen Beförderungseinrichtung ist den Synchronantrieben jeweils ein Fahrwagen zugeordnet, dessen Tragekonstruktion bzw. Wagenplatte an einem Lagergehäuse eines Lagers der Antriebswelle der Synchronantriebe befestigt ist, wobei jeder Fahrwagen vier, vorzugsweise gleich große Tragräder aufweist, von denen sich jeweils zwei an einer der beiden an sich gegenüberliegenden Seiten der ortsfesten Schienen ausgebildeten Laufflächen abstützen, derart, daß die Antriebswelle auf den Schienen abgestützt und die auf ihr befestigten Zahnräder des Synchronantriebes in Eingriff mit den Verzahnungen gehalten werden, die sich entlang der ortsfesten Schienen erstrecken, wobei an der Antriebswelle, vorzugsweise unter Zwischenschaltung von Federungen ein Zwischenrahmen befestigt ist, an dem die Beförderungseinheit, vorzugsweise über vier ihren Ecken benachbart angeordneten Zuggliedern, vorzugsweise abgefedert aufgehängt ist und ungleiche Belastungen in verschiedenen Bereichen der Bodenfläche der Beförderungseinheit, vorzugsweise mittels eines Verbindungsgestänges ausgeglichen werden, das die vier federnd an dem Zwischenrahmen abgestützten Zugglieder derart miteinander verbindet, daß unterschiedliche Belastungen einzelner Zugglieder im wesentlichen etwa gleichmäßig auf alle verteilt werden.

Erfindungsgemäß können die Zahnräder der in Form von Zahnradtrieben ausgebildeten Synchronantriebe mit Verzahnungen kämmen, die längs der Laufschienen für die Fahrwägen angeordnet sind und in Form von Zahnstangen, vorzugsweise Rollenbolzenschienen oder in Form von Zahnriemen und/oder Ketten, die vorzugsweise in einer Omegaumschlingung um die Zahnräder geführt und vorzugsweise mittels hydraulischer Zugglieder und/oder Federpaketen gespannt sind, ausgebildet sein können.

Vorteilhafterweise können die äußere Umfangsfläche der Hülsen der Rollenbolzen und vorzugsweise auch die Umfangsfläche der Bolzen der Rollenbolzen oder alternativ die Innenfläche der Rollenbolzenhülsen mit einem gleitgünstigen und verschleißfesten Kunststoffüberzug versehen sein, derart daß beim Kämmen der Antriebszahnräder mit der Rollenbolzenverzahnung ein Metall-Metallkontakt vermieden und eine verbesserte Laufruhe erzielt wird.

Erfindungsgemäß können die Kunststoffüberzüge aus einem die Reibung vermindernden Kunststoff, insbesondere aus Polytetrafluorethylen bestehen.

Es kann auch vorteilhaft sein, die Kunststoffüberzüge aus einer mäßig harten, scherfesten und widerstandsfähigen Neoprenmischung herzustellen, deren Oberfläche mit einem gleitgünstigen und verschleißfesten Nylongewebe bedeckt ist, das der Oberfläche einen niedrigen Reibungskoeffizienten verleiht.

Es kann weiter vorteilhaft sein, Zahnriemen zu verwenden deren Zähne aus einer scherfesten und widerstandsfähigen Neoprenmischung bestehen und deren Zahnoberflächen mit einem gleitgünstigen und verschleißfesten Nylongewebe bedeckt ist, das ihnen einen niedrigen Reibungskoeffizienten verleiht.

Gemäß einer abgewandelten Ausführungsform der erfindungsgemäßen Beförderungseinrichtung kann zusätzlich zu den für den Antrieb der Beförderungseinheit vorgesehenen beiden ersten ortsfesten Schienen, die jeweils eine Winkelprofilschiene zusammen mit einer Rollenbolzenschiene umfassen, mindestens eine zusätzliche ortsfeste Schiene vorgesehen sein, die vorzugsweise ebenfalls eine Winkelprofilschiene zusammen mit einer zusätzlichen Rollenbolzenschiene umfaßt und sich genau parallel zu den ersten Schienen, jedoch in einem vertikalen Abstand (A1) oberhalb oder unterhalb einer der beiden ersten Schienen und gegenüber dieser um einen horizontalen Abstand (A2, A3) versetzt erstreckt, wobei der zusätzlichen Schiene ein zusätzlicher Fahrwagen zugeordnet ist, der ein Zahnrad trägt, mit der zusätzlichen Rollenbolzenschiene kämmt und mittels eines Kettenantriebes oder eines fest auf der Beförderungseinheit montierten Zwischengetriebes synchron mit den Zahnrädern des Synchronantriebes der Beförderungseinheit angetrieben wird, die mit den Rollenbolzenschienen der beiden ersten ortsfesten Schienen in Eingriff stehen, derart, daß durch die zusätzliche ortsfeste Schiene eine vertikale Lage der Beförderungseinheit längs des gesamten Fahrweges sichergestellt wird. Diese abgewandelte Ausführungsform bietet den Vorteil, daß der Fahrweg insgesamt im wesentlichen in Form eines Rundbogens, elliptischen Bogens, Korbbogens oder einhüftigen Bogens ausgebildet werden kann und wegen der sich dabei ergebenden größeren Krümmungsradien mit sehr hoher Fahrgeschwindigkeit durchfahren werden kann, ohne daß die Beschleunigungs- und Zentrifugalkräfte negative Auswirkungen auf die zu befördernden Personen oder Gegenstände haben. Für den Fall, daß die Synchronantriebe in Form von Linearmotoren und die Schienen der Konstruktion der Linearmotoren entsprechend ausgebildet sind, werden auch die zusätzliche Schiene und der ihr zugeordnete Synchronantrieb vorzugsweise in gleicher Weise ausgebildet.

Die erfindungsgemäße Beförderungseinrichtung ermöglicht das Überfahren von Hindernissen wie Straßen, Bahnlinien, Kanälen, Fertigungslinien und ähnlichen Anlagen, wobei die Beförderungseinheit, insbesondere in Form einer Kabine oder einer Plattform mittels der erfindungsgemäßen Beförderungseinrichtung von einem ersten Standort über die Hindernisse hinweg zu einem zweiten Standort und zurück beförderbar ist und wobei sich erster und zweiter Standort auf gleichem Niveau oder auf unterschiedlichen Niveaus befinden können. Vorteilhaft sind das erfindungsgemäße Verfahren und die erfindungsgemäße Beförderungseinrichtung vor allem im Straßenverkehr, da sie die Möglichkeit schaffen, daß Fußgänger und auch Rollstuhlfahrer bequem und sicher Fahrbahnen überqueren können, ohne daß dabei der Verkehrsfluß unterbrochen werden muß.

Weitere Ausführungen und Vorteile der Erfindung ergeben sich aus den beiliegenden Patentansprüchen und der nachfolgenden Beschreibung, sowie den beigefügten Zeichnungen.

Im folgenden wird die Erfindung anhand schematischer Zeichnungen an Ausführungsbeispielen näher erläutert.

Es zeigt:
- Fig. 1: eine Teilvorderansicht des linken Turmbereichs eines ersten Ausführungsbeispieles der erfindungsgemäßen Beförderungseinrichtung, teilweise geschnitten längs der Linie I-I der Fig. 7;
- Fig. 2: eine Seitenansicht der Fig. 1 von links gesehen;
- Fig. 3: eine Teilansicht eines horizontalen Fahrabschnittes der erfindungsgemäßen Beförderungseinrichtung;
- Fig. 4: eine Draufsicht des horizontalen Fahrabschnittes gemäß Fig. 3;
- Fig. 5: eine Teilvorderansicht des rechten Turmbereichs des ersten Ausführungsbeispieles der erfindungsgemäßen Beförderungseinrichtung;
- Fig. 6: eine Teilvorderansicht, teilweise geschnitten, ähnlich wie Fig. 1, wobei sich die Kabine jedoch im oberen Abschnitt des Turmbereichs befindet;
- Fig. 7: einen Querschnitt in Draufsicht gesehen längs der Linie VII-VII durch den Turm gemäß Fig. 1 in vergrößertem Maßstab;
- Fig. 8: einen Schnitt längs der Linie VIII-VIII durch den horizontalen Fahrabschnitt gemäß Fig. 4 in vergrößertem Maßstab;
- Fig. 9: eine Seitenansicht eines erfindungsgemäßen Synchronantriebes in vergrößertem Maßstab, teilweise weggebrochen;
- Fig. 10: einen Querschnitt durch den Synchronantrieb gemäß Fig. 9 längs der Linie X-X;
- Fig. 11: einen Schnitt durch die Stromzuführungsschienen in stark vergrößertem Maßstab;
- Fig. 12: einen Schnitt durch eine erste Ausführungsform einer erfindungsgemäßen Rollenbolzenschiene in stark vergrößertem Maßstab;
- Fig. 13: einen Schnitt durch eine zweite Ausführungsform einer erfindungsgemäßen Rollenbolzenschiene in stark vergrößertem Maßstab;
- Fig. 14 bis 19: in stark schematisierter Seitenansicht, teilweise weggebrochen, sechs beim Übergang von horizontaler zu vertikaler Fahrt aufeinander folgende Stellungen einer erfindungsgemäßen Kabinenstabilisierung;
- Fig. 20: einen Teilschnitt durch die Kabinenstabilisierung gemäß Fig. 14 längs der Linie XX-XX in vergrößertem Maßstab;
- Fig. 21: eine schematische Teilansicht einer abgewandelten Ausführungsform der erfindungsgemäßen Kabinenstabilisierung;
- Fig. 22: eine Draufsicht der in Fig. 21 gezeigten Kabinenstabilisierung;
- Fig. 23: eine Teildraufsicht des in Fig. 5 gezeigten rechten Turmbereichs in vergrößertem Maßstab, mit der abgewandelten Ausführungsform der Kabinenstabilisierung, gemäß Fig. 21 und 22;
- Fig. 24: eine Teilseitenansicht einer abgewandelten Ausführungsform der Führungseinrichtung der Kabinenstabilisierung in vergrößertem Maßstab und teilweise im Schnitt;
- Fig. 25: einen Querschnitt längs der Linie XXV-XXV der Fig. 24;
- Fig. 26: einen Querschnitt längs der Linie XXVI-XXVI der Fig. 25;
- Fig. 27: eine Seitenansicht des Synchronantriebs ähnlich Fig. 9, jedoch bei Bogenfahrt;
- Fig. 28: eine stark schematisierte Darstellung der bei dem erfindungsgemäßen Zahnradantrieb zwischen dem Zahnrad und einer geradlinigen Rollenbolzenschiene stattfindenden Abrollbewegung; und
- Fig. 29: eine stark schematisierte Darstellung der bei dem erfindungsgemäßen Zahnradantrieb zwischen dem Zahnrad und der Rollenbolzenschiene stattfindenden Abrollbewegung, ähnlich Fig. 28, jedoch bei einer bogenförmig gekrümmten Rollenbolzenschiene.
- Fig. 30: eine Teilvorderansicht des rechten Turmbereiches und des benachbarten horizontalen Fahrabschnittes einer zweiten Ausführungsform der erfindungsgemäßen Beförderungseinrichtung;
- Fig. 31: einen Schnitt längs der Linie XXXI-XXXI durch den horizontalen Fahrabschnitt der in Fig. 30 dargestellten zweiten Ausführungsform, in vergrößertem Maßstab;
- Fig. 32: einen Querschnitt in Draufsicht, gesehen längs der Linie XXXII-XXXII durch den Turm gemäß Fig. 30 in größerem Maßstab; und
- Fig. 33: eine schematische Teilansicht, teilweise weggebrochen, eines Stabilisierungswagens einschließlich Führungsschienen mit einem integrierten Geschwindigkeitsbegrenzer für die vertikale Kabinenfahrt.

Die Fig. 1 bis 5 zeigen Teilabschnitte einer erfindungsgemäß ausgebildeten Beförderungseinrichtung, wobei in Fig. 1 ein linker Turmbereich 1 in Vorderansicht, teilweise geschnitten, und in Fig. 2 in Seitenansicht und in Fig. 3 und 4 ein Teil eines horizontalen Fahrabschnittes in Ansicht bzw. Draufsicht und in Fig. 5 ein rechter Turmbereich 2 in Vorderansicht dargestellt sind. Bei dieser Ausführungsform der Erfindung können sich zwischen dem linken Turm 1 und dem rechten Turm 2 Fahrbahnen, insbesondere Straßenbahnlinien, Kanäle, Fertigungslinien oder ähnliche Anlagen oder andere Hindernisse befinden und mittels eines in ausreichender Höhe oberhalb derselben angeordneten Fachwerkträgers 11 überbrückt werden. Bei großen Spannbreiten kann eine Abstützung des Fachwerkträgers z.B. zwischen den Fahrbahnen vorteilhaft sein. Bei der erfindungsgemäßen Beförderungseinrichtung kann die Höhe der Türme 1 und 2 unterschiedlich gewählt werden, wenn dies zum Ausgleich von Höhenunterschieden z.B. des Geländes oder von Bauwerken erwünscht ist. Somit lassen sich durch die erfindungsgemäße Beförderungseinrichtung auch zwei Standorte, die auf unterschiedlichem Niveau liegen ohne Schwierigkeiten verbinden.

Die Türme 1 und 2 sind als Fachwerkkonstruktion vorzugsweise aus Rechteckrohren zusammengeschweißt, wobei an den Ecken der Türme vier Pfosten 4 auf Bodenplatten 5 und nicht dargestellten Fundamenten abgestützt und mittels Aussteifungen 6 miteinander verbunden sind. An den seitlichen Pfosten 4 sind U-förmige Führungsschienen 7 für ein Gegengewicht 8 befestigt. Wie am besten aus der Fig. 8 ersichtlich, weist der Fachwerkträger 11 vier Längsholme 14 auf, die aus Rechteckrohren bestehen und mittels vorzugsweise ebenfalls aus Rechteckrohren bestehenden Verstrebungen und Aussteifungen 16 zusammengeschweißt sind. Müssen sehr große Entfernungen überwunden werden, so kann der Fachwerkträger 11 auch aus mehreren Teilabschnitten bestehen, die am Einsatzort zusammengeschraubt oder zusammengeschweißt und soweit erforderlich zwischendurch abgestützt werden.

Die Kabine 21 ist mit einem automatischen Türsystem ausgerüstet. Sie unterscheidet sich im wesentlichen von herkömmlichen Aufzugskabinen dadurch, daß ihre Antriebseinheit als Eigenantrieb auf dem Dach der Kabine 21 mitfährt und daß die komplette Steuerung der Kabine 21 ebenfalls an der Kabine, vorzugsweise auf dem Kabinendach, angebracht ist. Dadurch ist es möglich, mit einer Kabine 21 eine Fahrt in vertikaler Richtung zu beginnen, in einer horizontalen Fahrt weiterzuführen und in einer vertikalen Fahrt zu beenden, wobei die Übergänge von vertikaler zu horizontaler und von horizontaler zu vertikaler Fahrtrichtung in Form von Bögen ausgeführt sind, die mit konstanter Geschwindigkeit durchfahren werden können. Innerhalb der Kabine 21 befindet sich ein Bedientableau ähnlich demjenigen einer herkömmlichen Aufzugskabine mit einer Notrufeinrichtung.

Als Fahrantrieb dienen zwei Synchronantriebe 40, die auf dem Dach der Kabine 21 benachbart zu den Fahrwegrändern, sich gegenüberliegend montiert sind. Hierzu gehören zwei Zahnräder 42, die mittels Spannsätzen 43 an beiden Enden einer durchgehenden starren Antriebswelle 44 drehfest befestigt sind, wobei die Antriebswelle 44 über Stehlager 45 auf dem Dach der Kabine 21 montiert ist. Die Zahnräder 42 bilden im Zusammenwirken mit ortsfesten Rollenbolzenschienen 73 bzw. 74 doppelseitige zwangsläufige Synchronantriebe. Ferner umfaßt der Fahrantrieb ein Hohlwellengetriebe 46, welches in Form einer Drehmomentstütze mit der Kabine verbunden ist und an welchem eine Kupplung 48 und ein Motor 47 angebracht sind. Als Motor 47 kann ein Drehstrommotor, vorzugsweise mit Frequenzumrichter, ein Sevomotor oder ein Gleichstrommotor dienen. Die Zahnräder 42 kommen mit den Rollenbolzen 76 von zwei U-förmigen Rollenbolzenschienen 73 bzw. 74 in Eingriff, die auf in Form von Winkelprofilen 71 bzw. 72 ausgebildeten Tragschienen angebracht sind, die zu beiden Seiten des Fahrweges der Kabine 21 an der Fachwerkkonstruktion der Türme 1, 2 bzw. des Trägers 11 angebracht sind.

Die Stromzuführung zur Kabine 21 erfolgt mittels Stromschienen 32, welche sich parallel zu den Winkelprofilen 71 bzw. 72 erstrecken und an Stromschienenhaltern 33 befestigt sind. Die Stromversorgung wird mittels Stromabnehmer 31 zur Kabine 21 übertragen. Das Kabinenanforderungssignal wird ebenfalls über Stromschienen 32 und Stromabnehmer 31 zur Kabine 21 übertragen, wobei die Anordnung vorzugsweise so getroffen wird, daß die Stromschienen 32 an der einen Seite der Kabine zur Stromzuführung und die Stromschienen 32 an der anderen Seite zur Signalübertragung verwendet werden.

Wie am besten aus Fig. 1 und 5 ersichtlich ist, weist das erfindungsgemäße Tragsystem gerade Winkelprofilabschnitte 71 und bogenförmige Winkelprofilabschnitte 72 auf, wobei letztere vorzugsweise kreisbogenförmig ausgebildet sind und einen Biegeradius von z.B. ca. 1500 mm aufweisen können. Die U-förmigen Rollenbolzenschienen, die auf den Winkelprofilen 71 bzw. 72 befestigt sind, weisen ebenfalls gerade Abschnitte 73 und bogenförmige Abschnitte 74 auf.

Erfindungsgemäß kann die Kabine 21 aus dem Stand sanft in der vertikalen Fahrtrichtung auf eine konstante Geschwindigkeit von vorzugsweise etwa 1 m/sec gebracht werden, mit der dann auch der Bogen des Übergangsbereiches vertikal zu horizontal durchfahren wird. Nach Beenden der Bogenfahrt wird die Kabine 21 auf eine Maximalgeschwindigkeit von ca. 1,5 bis 2 m/sec beschleunigt, von dieser sie erst wieder vor Beginn der nächsten Bogenfahrt von horizontal zu vertikal auf die vorgenannte konstante Geschwindigkeit von vorzugsweise etwa 1 m/sec bei Bogenfahrt abgebremst wird. Bei der reinen Vertikalfahrt fährt die Kabine 21 zunächst mit der zuletzt genannten Geschwindigkeit weiter und wird dann sehr sanft in ihre Endposition abgebremst.

Durch eine Stabilisierungseinrichtung 60 wird die Kabine 21 während der ganzen Fahrt vor allem auch in den Übergangsbereichen von vertikal zu horizontal und horizontal zu vertikal in einer "stabilen Lage" gehalten. Die Stabilisierungseinrichtung 60 umfaßt zwei auf dem Kabinendach angebrachte Stützarme 61 an denen mittels Verschweißungen 64 (Fig. 24 bis 26) eine Stützplatte 63 für mindestens zwei mit Abstand in Fahrtrichtung hintereinander angeordneten Stützrollen, vorzugsweise zwei bis sechs, insbesondere vier Stützrollenpaare 62 befestigt ist, die sich bei horizontaler Fahrt der Kabine 21 an einer U-Profil-Schiene 69 abstützen, die an Befestigungsplatten 17 befestigt ist, welche an den Verstrebungen 16 des Fachwerkträgers 11 angeschweißt sind. Die Rollen 62 dienen als Pendelmomentstütze, damit die Kabine nicht wie bei einer Seilbahn schaukeln kann. Beim Übergang von horizontaler zu vertikaler Fahrt fahren die Stützarme 61 in ein C-förmiges Schienenprofil 94, 96 ein, welches zweigeteilt aufgebaut ist. Dieses C-förmige Schienenprofil ist an einem Stabilisierungswagen 80 montiert, der eine Grundplatte 90 aufweist und in zwei parallelen U-Schienenprofilen 95 mittels Rollen 97 vertikal verfahrbar ist und außerdem seitlich mittels Führungsrollen 98 geführt ist und an dem das C-förmige Schienenprofil 96 zusammen mit einem Knotenblech 103 und einem Tragrahmen 120 befestigt sind. An dem Tragrahmen 120 sind Stahldrahtseile 113 befestigt, die über ortsfeste Seilumlenkrollen 92 geführt sind und an denen ein Gegengewicht 8 hängt. Dieses Gegengewicht 8 dient zum einen dazu, daß wie bei einem herkömmlichen Aufzug das Gewicht der Kabine ausgeglichen wird, und zum anderen dazu, daß der Stabilisierungswagen 80 in seiner oberen Endlage bleibt, auch wenn die Stützarme 61 und die Stützrollen 62 das C-förmige Schienenprofil 94, 96 verlassen haben.

Das Gegengewicht 8 läuft in seiner unteren Endlage auf bei 9 und 10 schematisch angeordnete Federn auf, wobei die Kraft des Gegengewichtes 8 durch eine angepaßte Kennlinie einer Stufenschaltung von mehreren Federn, vorzugsweise drei bis fünf Federn, so modifiziert wird, daß die wirksame Kraft des Gegengewichtes nach Einfahrt der Stützrollen 62 in das C-förmige Schienenprofil 94, 96 bei einer Bogenfahrt von horizontal zu vertikal allmählich in einer Weise zunimmt, die in etwa der allmählichen Verringerung der Abstützung des Kabinengewichts auf den Schienen entspricht, wobei die jeweilige Abstützung sich aus der senkrecht auf die Schienen 72, 74 gerichteten Komponente des Vektors des Kabinengewichts ergibt. Wie bereits erwähnt, ist das C-förmige Schienenprofil 94, 96 zweigeteilt ausgeführt und bei 116 bzw. 117 abgeschrägt, um einen möglichst platzsparenden Einbauraum zu erzielen (Fig. 18).

Sobald sich keine Stützrollen 62 mehr in dem Teil 94 des C-förmigen Schienenprofils befinden, wird dieser Teil mit Hilfe eines speziell ausgeführten Hakens 106 nach oben um 90° hochgeklappt (Fig. 14 bis 19). Dieser Vorgang wird ohne zusätzlichen Einsatz einer Energie ausgeführt, dies bedeutet, daß die reine Vortriebsenergie für diesen Vorgang verwendet wird und er unter Beibehaltung der konstanten Vortriebsgeschwindigkeit erfolgt, wobei der Haken 106 so ausgeführt ist, daß der zu klappende Teil 94 zuerst auf Geschwindigkeit gebracht werden muß und dann mit dem Rest des horizontalen Vortriebsgeschwindigkeitsvektors vollständig nach oben gezogen werden muß. Die Geschwindigkeit wird dadurch erzielt, daß dem zu klappenden Teil 94, dadurch eine Relativgeschwindigkeit erteilt wird, daß um Lagerbolzen 102 schwenkbare Klappstangen 104, an deren Ende ein Bolzen 101 mit einer Hülse 105 angebracht ist, welche vom Haken 106 aufgenommen wird, über Rollen 107 gehebelt werden. Wenn die Hülse 105 ihre untere Endlage im Haken 106 erreicht hat, wird der Rest des Klappvorganges noch mit Hilfe der an diesem Punkt relativ niedrigen Vortriebsgeschwindigkeitsvektors in horizontaler Richtung erzielt. Dieser Klappvorgang ist am besten aus Fig. 14 bis 19 ersichtlich.
Die Haken 106 sind so ausgeführt, daß dieser Vorgang auch in umgekehrter Reihenfolge ohne Probleme erfolgen kann. Um den Klappvorgang zu verbessern, können, wie in Fig. 21 und 22 dargestellt, zusätzlich noch Zugfedern 111 eingesetzt werden, die an ihrer einen Seite an dem Bolzen 101 und an ihrer anderen Seite an am Tragrahmen 120 angeschweißten Halteösen 115 befestigt sind, wobei die Schwenkbewegung der Klappstangen 104 durch Anschläge 125 begrenzt wird, die am C-Profil 96 angeschweißt sind. Die Zugfedern 111 sind jedoch für die Funktion des Klappens nicht notwendig. Wenn die an den Stützarmen 61 angeschweißten Haken 106 einmal nicht getroffen werden sollten, oder eventuell nicht mehr vorhanden sein sollten, so hat dies für die Sicherheit der Kabineninsassen keine Auswirkung, da beim Hochfahren der Kabine 21 das erste Stützrollenpaar 62 des Stützarmes 61 das C-förmige Schienenprofil 94 nach unten klappen würde.
Im umgekehrten Fall würde das Klappen des Teiles 94 nach oben durch die Kraft der Zugfeder 11 begonnen werden und durch das Auftreffen des klappbaren Teiles 94 des C-förmigen Schienenprofils auf den oberen inneren Querholm des Turmes zu Ende geführt werden.

Die Synchronantriebe 40 umfassen jeweils einen Fahrwagen 41 mit einer Wagenplatte 50, die an dem Lagergehäuse 57 eines Lagers 56 der Antriebswelle 44 angeschraubt ist, und mit zwei großen Tragrädern 51 und zwei kleinen Tragrädern 54, die sich an gegenüberliegenden Seiten des Winkelprofils 71 bzw. 72 abstützen. Durch diesen Fahrwagen 41 wird das Zahnrad 42 in Eingriff mit der Rollenbolzenschiene 73 bzw. 74 gehalten. Die seitliche Führung der Antriebe 40 und der Kabine 21 kann durch mehrere Führungsrollenpaate 68 verbessert werden, die an den Schenkeln der U-Profilschiene 69 bzw. der C-förmigen Schienenprofile 94, 96 zur Anlage kommen und mittels Rollenbolzen 67 und Halteteile 66 an der Stützplatte 63 der Stabilisierungseinrichtung 60 gelagert sind (Fig. 24 bis 26).

Wie am besten aus Fig. 27 ersichtlich ist, entsteht bei der Bogenfahrt des Fahrwagens 41 ein Sehnenfehler b. Die Größe des Sehnenfehlers b ergibt sich, wenn die Auflagepunkte 58 der Tragräder 51 auf der gekrümmten Lauffläche 72' des bogenförmigen Winkelprofils 72 mittels der in Fig. 27 strichpunktiert eingezeichneten Sehne 59 miteinander verbunden werden. Um diesen Betrag b wird der Mittelpunkt 49 der Antriebswelle 44 abgesenkt. Diese Absenkung wird erfindungsgemäß dadurch ausgeglichen, daß die Bohrungen 78 der bogenförmigen Rollenbolzenschiene 74 um den Sehnenfehler b korrigiert werden. In Fig. 27 ist die korrigierte Mittelpunktslinie 79' für die Rollenbolzen 76 bzw. deren Bohrungen 78 ebenfalls um den Sehnenfehler b gegenüber der nicht korrigierten Mittelpunktslinie 79 abgesenkt wird, in der sich die Mittelpunkte der Rollenbolzen 76 bzw. der Bohrungen 78 ohne Korrektur des Sehnenfehlers befinden würden. Der Abstand der nicht korrigierten Mittelpunktslinie 79 von der oberen Kante 73' bzw. 74' der Rollenbolzenschienen 73 bzw. 74 ist in den Fig. 9, 27, 28 und 29 mit a bezeichnet.

In den Übergangsbereichen zwischen den geraden Rollenbolzenschienen 73 und einer bogenförmigen Rollenbolzenschiene 74 wächst der Sehnenfehler von Null auf den Maximalbetrag b an. Diese Übergangsbereiche entsprechen dem halben Abstand der Auflagepunkte 58 der Rollen 51 des Wagens 50 voneinander.

Erfindungsgemäß ist es vorteilhaft, eine bogenförmige Rollenbolzenschiene 74 zusammen mit den vorgenannten Übergangsbereichen in denen der Sehnenfehler von Null auf den Maximalbetrag b ansteigt, vorzugsweise einstückig herzustellen. Dabei können die Bohrungen 78 für die Rollenbolzen 76 unter Berücksichtigung der Korrektur des Schnenfehlers mittels elektronisch gesteuerter Bearbeitungsmaschinen hergestellt werden.

Bei einer praktischen Ausführungsform der Erfindung wurde eine kreisbogenförmige Rollenbolzenschiene 74 mit einem Radius von z.B. 1500 mm gewählt, wobei sich bei einem Abstand der Auflagepunkte 58 der Rollen 51 des Wagens 50 von etwa 330 mm ein Sehnenfehler b von etwa 9 mm ergab.

Die Tragrollen 51 und 54 des Fahrwagens 41 weisen vorzugsweise Rollenbeläge aus einem mechanisch und dynamisch hoch beanspruchbaren verschleißfesten Material auf, insbesondere aus Polyurethan-Elastomeren, z.B. einem unter der Marke Vulkollan vertriebenen Material. Die Radbolzen 52 und 55 der Tragrollen 51 bzw. 54 sind am Tragrahmen 50 des Fahrwagens fest angeschraubt, wie am besten aus Fig. 10 ersichtlich.
Es kann jedoch auch vorteilhaft sein, zumindest die Radbolzen 55 der kleinen Rollen 54 federnd zu lagern, derart daß die Rollen 54 unter Federspannung an die untere Lauffläche der Winkelprofilschiene 71 bzw. 72 angepreßt werden.

Wie aus Fig. 28 und 29 ersichtlich ist, kommen bei dem erfindungsgemäßen Zahnradantrieb vorzugsweise jeweils mindestens zwei Zähne des Zahnrades 42 mit den Rollenbolzen 76 einer Rollenbolzenschiene in Eingriff. Die Rollenbolzen 76 weisen jeweils eine auf einem Bolzen 75 rollbar gelagerte, vorzugsweise gehärtete Hülse 76' auf, wobei vorteilhafterweise zwischen der gehärteten Hülse 76' und dem Bolzen 75 eine als Gleitlager dienende Lagerbuchse 77 zwischengeschaltet ist, die, wie in Fig. 12 gezeigt, vorzugsweise zweiteilig ausgebildet ist und aus einem Lagermetall besteht.

Wie aus Fig. 33 ersichtlich, kann erfindungsgemäß in die vertikalen Fahrabschnitte der Beförderungseinrichtung jeweils ein Geschwindigkeitsbegrenzer integriert werden, wobei bevorzugt oberhalb des Stabilisierungswagens 80 an dessen Führungsprofile 95 mittels einer Konsole 402 ein Geschwindigkeitsbegrenzer 400 mit einem Sicherheitsschalter montiert ist und an dem Stabilisierungswagen 80 eine Bremsfangvorrichtung 430 gelagert ist mit einem Fanghebel 432, der mittels eines sich senkrecht zur Zeichenebene erstreckenden Anlenkgleides 436 an einem Verbindungselement 434 mit einem Seiltrieb 410 verbunden ist, der über den Geschwindigkeitsbegrenzer 400 und eine am unteren Ende des Führungsprofilen 95 des Stabilisierungswagens 80 ortsfest gelagerte Seilumlenkrolle 412 sowie zwei am Stabilisierungswagen 80 gelagerte Seilumlenkrollen 414, 416 geführt ist. Der Geschwindigkeitsbegrenzer 400 wird ausgelöst, wenn die Kabine 221, die über die Stützrollenpaare 62 der Stabilisierungseinrichtung 60 den Stabilisierungswagen 80 mitnimmt, bei ihrer Vertikalfahrt eine vorbestimmte Höchstgeschwindigkeit überschreitet, wobei das Seil 410 angehalten und der Fanghebel 432 betätigt wird, derart, daß mittels des Gestänges 438 die Exzenter 442, 444 und der Bremsklotz 446 an den Schenkel des Führungsprofiles 95 angepreßt werden. Gleichzeitig erfolgt eine Betätigung des Sicherheitsschalters des Geschwindigkeitsbegrenzers und ein Abschalten des Antriebsmotors 47 der Kabine. Zusätzlich oder alternativ können an den Synchrongetrieben 40, 240, 340 und/oder deren gemeinsamer Antriebswelle 44, 244, 344 und/oder and den Fahrwägen 41, 241, 341 Bremseinrichtungen vorgesehen sein, die durch den Sicherheitsschalter des Geschwindigkeitsbegrenzers 400 betätigt werden.

Bei einer in Fig. 30 bis 32 dargestellten zweiten Ausführungsform der erfindungsgemäßen Beförderungseinrichtung sind im unteren Bereich einer modifizierten Kabine 221 zwei weitere Synchronantriebe 340 vorgesehen mit einer gemeinsamen Antriebswelle 344, die über Stehlager 345 am Boden 222 der Kabine 221 befestigt ist, wobei der Kabinenboden 222 durch eine Tragkonstruktion so verstärkt ist, daß der Kabinenboden mit Personen- und/oder Lastkraftfahrzeugen befahrbar ist.
Die untere Antriebswelle 344 wird über einen Kettenantrieb 346 angetrieben, der ein drehfest auf der Antriebswelle 344 befestigtes Kettenrad 347 und ein auf der Antriebswelle 244 befestigtes Kettenrad 247 sowie eine Kette 348, die über diese beiden Kettenräder läuft, aufweist.

Durch den Kettenantrieb 346, der die Kette 348 und die beiden gleich großen und die gleiche Zähnezahl aufweisenden Kettenräder 247 und 347 umfaßt, wird sichergestellt, daß die untere Antriebswelle 344 synchron mit der oberen Antriebswelle 244 angetrieben wird, derart daß sich die unteren Antriebe 340 im gesamten Fahrweg der Kabine immer im wesentlichen genau senkrecht unterhalb der oberen Synchronantriebe 240 befinden. Dies wird unter anderem dadurch sichergestellt, daß sich die geraden und bogenförmigen Winkelprofilschienen 371 bzw. 372 für die unteren Synchronantriebe 340 genau parallel zu den geraden und bogenförmigen Winkelprofilschienen 271 bzw. 272 für die oberen Synchronantriebe 240 erstrecken.

Bei der zweiten Ausführungsform gemäß Fig. 30 bis 32 ist die obere Antriebswelle 244 gegenüber der Antriebswelle 44 der ersten Ausführungsform verlängert und die oberen Antriebe 240 sind in einem größeren Abstand von der Kabine 221 angeordnet, um eine Behinderung zwischen den oberen Antrieben 240 und den unteren Antrieben 340 zu verhindern.

Wie aus Fig. 30 ersichtlich ist, ist bei der zweiten Ausführungsform zusätzlich zu dem horizontalen Fachwerkträger 211 unterhalb desselben ein zweiter horizontaler Fachwerkträger 311 angeordnet, der mit dem Träger 211 vorzugsweise mittels Schrauben, Nieten oder dergleichen verbunden ist.

Der Fachwerkträger 311 umfaßt untere und obere Längsholme 314, die jeweils mittels geneigt zueinander verlaufende Aussteifungen und Verstrebungen 316 miteinander verbunden sind.
Außerdem weist der Fachwerkträger 311 Querholme 315 und an seinen Stirnseiten senkrechte Aussteifungen 318 auf, die an die senkrechten Turmpfosten 204 anstoßen, wie aus Fig. 30 ersichtlich ist. Eine Verbindung der senkrechten Aussteifungen 318 mit den angrenzenden Turmpfosten 204 mittels Schrauben, Nieten oder dergleichen kann vorteilhaft sein. An den Turmpfosten 204 angeschweißte Konsolen 319 dienen als Auflage für die unteren Längsholme 314 des Fachwerkträgers 311, wie aus Fig. 30 ersichtlich ist.

Bei der zweiten Ausführungsform gemäß Fig. 30 bis 32 weist das Gegengewicht 308 eine U-förmige Form auf, die in ihrem mittleren Bereich 307 einen torförmigen Durchgang freiläßt, durch den die Kabine 221 einen durch den Pfeil 300 in Fig. 32 angedeuteten Zugang von der Stirnseite her aufweist.

Bei der zweiten Ausführungsform gemäß Fig. 30 bis 32 trägt ein Stützarm 261 ein Stützrollenpaar 262, das mit einer Ankoppeleinrichtung 390 zusammenwirkt, die ein An- und Abkoppeln des Gegengewichtes 308 an die Kabine 221 bewirkt, sobald die Kabine 221 an den Enden des horizontalen Fahrabschnitt in einen bogenförmigen Fahrabschnitt einfährt bzw. aus einem bogenförmigen Fahrabschnitt in den horizontalen Fahrabschnitt einfährt. Bei der zweiten Ausführungsform umfaßt die Ankoppeleinrichtung 390 den Stabilisierungswagen 80 und die C-förmigen Schienenprofile 94 und 96 sowie den Tragrahmen 120 der ersten Ausführungsform, wobei diese Teile mit den gleichen Bezugszeichen wie bei der ersten Ausführungsform versehen sind.

Kurz bevor die Kabine 221 nach horizontaler Fahrt den Bogenabschnitt erreicht, fährt das Stützrollenpaar 262 in die C-förmigen Winkelprofile 94 bzw. 96 ein, derart daß - analog zur ersten Ausführungsform - bei der sich anschließenden vertikalen Fahrt der Tragrahmen 120 mit der Kabine 221 nach unten und dadurch das Gegengewicht 308 nach oben bewegt wird.

Unterhalb des Turmes 202 befindet sich eine Grube 324 in die sich die Winkelprofilschiene 371 und die Rollenbolzenschienen 373 für den unteren Antrieb 340 hineinerstrecken, wie am besten aus Fig. 30 ersichtlich ist. Der Turm 202 steht auf Bodenplatten 205 und ist mit Aussteifungen 206 versehen.

Die zweite Ausführungsform besitzt den Vorteil, daß die Kabine 221 im unteren Bereich zusätzlich über die geraden bzw. bogenförmigen Rollenbolzenschienen 373 bzw. 374, die mit den Zahnrädern der unteren Synchronantriebe 340 in Eingriff stehen, in Verbindung mit den geraden bzw. bogenförmigen Winkelprofilschienen 371 bzw. 372,an denen sich die Fahrwägen 341 abstützen, geführt ist. Mittels dieser zusätzlichen Führung im unteren Kabinenbereich wird im Zusammenwirken mit der Führung der Kabine im oberen Bereich durch die geraden bzw. bogenförmigen Rollenbolzenschienen 273 bzw. 274 und die Synchronantriebe 240 sowie die geraden bzw. bogenförmigen Winkelprofilschienen 271 bzw. 272 und die Fahrwägen 241 während der gesamten Fahrt eine stabile senkrechte Lage der Kabine 221 sichergestellt und Pendelbewegungen der Kabine werden ausgeschlossen.

Daher wirkt der untere Synchronantrieb 340 der zweiten Ausführungsform als Stabilisierungseinrichtung, so daß die bei der ersten Ausführungsform vorgesehene Stabilisierungseinrichtung 60 bei der zweiten Ausführungsform entfallen kann.

Infolgedessen kann bei der zweiten Ausführungsform der horizontale Fahrwegabschnitt gewölbt sein oder der gesamte Fahrweg etwa in Form eines Rundbogens, eines elliptischen Bogens oder eines Korbbogens mit jeweils eine Station aufweisenden vertikalen Fahrabschnitten an den Bogenenden ausgebildet sein.

Ferner kann bei der zweiten Ausführungsform der crfindungsgemaßen Beförderungseinrichtung bei der Überbrückung von Höhenunterschieden der Fahrweg etwa in Form eines einhüftigen Bogens, vorzugsweise mit jeweils eine Station aufweisenden vertikalen Fahrabschnitten an Bogenenden ausgebildet sein.

Bei der zweiten Ausführungsform der erfindungsgemäßen Beförderungseinrichtung besteht auch die Möglichkeit eine Ankoppeleinrichtung 390 wesentlich einfacher auszuführen. Hierzu können oberhalb der Kabine 221 anstelle des einen mit den Stützrollen 262 versehenen Stützarmes 261 zwei Stützarme vorgesehen werden, die fest mit der Kabine verbunden sind und einen Abstand voneinander aufweisen, der dem aus Fig. 32 ersichtlichen Abstand der beiden am Gegengewicht 308 befestigten Drahtseile 313 entspricht. Dabei können sich die vorgenannten beiden Stützarme etwa so weit über die Kabine nach oben erstrecken wie der Stützarm 261 und etwa in Höhe der Stützrollen 262 jeweils mit einem ersten Ankoppelelement versehen sein, z.B. in Form einer auf den Kopf gestellten schlüssellochartigen Öffnung in den beiden Stützarmen. Gleichzeitig können die Enden der beiden Drahtseile 313 jeweils mit einem zweiten Ankoppelelement, z.B. in Form eines etwas nach oben gebogenen Hakens versehen werden, die mit den ersten Ankoppelelementen beim An- und Abkoppeln zusammenwirken. Hierzu werden die Drahtseile 313 über Seilrollen, ähnlich den Seilrollen 92, und über Seilführungen soweit in die Bewegungsbahn d.h. Fahrweg der sich zusammen mit der Kabine bewegenden beiden vorgenannten ersten Ankoppelelemente geführt und so gehalten, daß die an den Enden der Drahtseile 313 vorgesehenen zweiten Ankoppelelemente vorzugsweise etwa im mittleren Bereich einer Bogenfahrt der Kabine 221 jeweils mit einem ersten Ankoppelelement zum Zusammenwirken gebracht werden, derart daß bei einer Bogenfahrt der Kabine 221 vom horizontalen Fahrweg nach unten in den senkrechten Fahrweg eine Ankopplung der Seilenden an die Kabine erfolgt, wodurch mit der weiteren Absenkung der Kabine das auf den Federn 209, 210 abgestützte Gegengewicht 308 nach oben angehoben wird, so daß das Gewicht der Kabine im wesentlichen durch das Gegengewicht ausbalanciert wird; und bei einer Bogenfahrt der Kabine in umgekehrter Richtung vom senkrechten Fahrweg nach oben in den horizontalen Fahrweg eine Abkoppelung des Gegengewichtes von der Kabine erfolgt.

Bei der vorstehend beschriebenen, vereinfachten Ausführungsform der Ankoppeleinrichtung 390 können neben dem Stützarm 261 und dem Stützrollenpaar 262 die gesamte Stabilisierungseinrichtung 60 einschließlich U-Profilschienen 69 und 95, Stabilisierungswagen 80, C-förmige Schienenprofile 94 udn 95, Tragrahmen 120 und Klappmechanismus 104 bis 105 entfallen.

Bei der in den Fig. 30 bis 32 dargestellten zweiten Ausführungsform der erfindungsgemäßen Beförderungseinrichtung ist es natürlich auch möglich, anstelle der beiden unteren zusätzlichen Schienen 370 nur eine zusätzliche Schiene 370 vorzusehen, z.B. die in Fig. 31 rechts gezeichnete und die links gezeichnete Schiene 370 wegzulassen. In diesem Fall kann die Welle 344 verkürzt werden. Alternativ ist es auch möglich, die Welle 344 seitlich an der Kabine 221 zu lagern und die zusätzliche Schiene 370 auf einem höheren Niveau anzuordnen, etwa in einem Abstand A1 von ca. 0,6 bis 1 m unterhalb der Antriebswelle 244 der Kabinenantriebe 240. In diesem Fall kann die Antriebswelle 344 des der zusätzlichen Schiene 370 zugeordneten Synchronantriebes sehr verkürzt sein.

Erfindungsgemäß ist es besonders vorteilhaft, anstelle des Kettenantriebes 346 ein Zwischengetriebe oberhalb der Kabine 221 fest auf dem Kabinendach zu montieren und über dieses Zwischengetriebe die zusätzliche Welle 344 in einem Abstand A1 von vorzugsweise ca. 0,8 bis 1 m oberhalb der Antriebswelle 244 zu lagern. Auch in diesem Fall ist es ausreichend, eine einzelne zusätzliche Schiene 370 mit einem zugeordneten zusätzlichen Synchronantrieb 340 vorzusehen, um Pendelbewegungen der Kabine 221 um die Antriebswelle 244 zu vermeiden. In diesem Fall muß das Zwischengetriebe natürlich so ausgelegt sein, daß die zusätzliche Well 344 und das zusätzliche Zahnrad 42 genau die gleiche Umdrehungszahl aufweisen, wie die Zahnräder 42 des Kabinenantriebes 240. Bei der zuletzt genannten Anordnung der zusätzlichen Schiene 370 oberhalb des Daches der Kabine 221 ist es nicht erforderlich eine verlängete Antriebswelle 244 zu verwenden, vielmehr kann die Antriebswelle 244 die gleiche Länge aufweisen, wie die Antriebswelle 44 der ersten Ausführungsform. In diesem Falle muß allerdings sichergestellt werden, daß die zusätzliche Schiene 370 in einem horizontalen Abstand A2 seitlich, d.h. weiter nach außen vom Antrieb 240 angeordnet wird, damit eine Kollision zwischen den Antrieben 240 und der bzw. den zusätzlichen Schienen 370 vermieden wird. Wie bereits vorgehend erläutert ist es natürlich erforderlich, daß die zusätzliche Welle 344 genau senkrecht oberhalb der Welle 244 angeordnet wird.

Die Ausbildung der Stabilisierungseinrichtung als zusätzliche Schiene 370, die gemäß der zweiten Ausführungsform der erfindungsgemäßen Beförderungseinrichtung in einem vertikalen Abstand A1 und in einem horizontalen Abstand A2 unterhalb oder oberhalb einer der beiden ersten Schienen 270 angeordnet wird, ist dann besonders vorteilhaft, wenn der Fahrweg im wesentlichen in Form eines Rundbogens, eines elliptischen Bogens, eines Korbbogens oder eines einhüftigen Bogens ausgebildet wird, wobei wegen der größeren Krümmungsradien die bei derartigen Fahrwegen im allgemeinen vorhanden sind, die Beförderungseinheit mit wesentlich höherer Geschwindigkeit längs des gekrümmten Fahrweges gefahren werden kann, ohne daß hierbei Zentrifugalbeschleunigungen auftreten, die sich störend auf die zu befördernden Personen und/oder Fahrzeuge und/oder sonstigen Gegenstände auswirken.

Bei einer Beförderungseinrichtung der vorstehend beschriebenen Art, insbesondere der zweiten Ausführungsform gemäß Fig. 30 bis Fig. 32, bei der eine Kabine auf ortsfesten durchgehenden Schienen 271, 272, 371, 372 im Zusammenwirken mit Fahrwägen 241, 341 verfahren wird, kann als Antrieb ein Seilantrieb dienen, der am Boden der Kabine, insbesondere mittig an der Welle 344, befestigt und ähnlich wie in der US- Patentschrift 4 821 845 beschrieben ausgebildet sein kann.

Der Kabinenantrieb kann erfindungsgemäß mittels eines zweitrümmigen Seiles erfolgen, das mit Hilfe eines stationären, bevorzugt im Turmschacht eingebauten Motor-/Getriebeantriebssystems über eine Treibscheibe angetrieben wird, wobei ein Trumm des Seiles an einem an einer Seite der Welle 44 vorstehenden Wellenstummel mittels einer drehbaren Seilklemme befestigt ist. Das zweitrümmige Seil erstreckt sich ganz allgemein parallel zu den Schienen 71, 72, wobei mittels zwei Seilrollenreihen ein Trumm unterhalb und teilweise seitlich und das zweite Trumm oberhalb und teilweise an der entgegengesetzten Seite der Schienen 71, 72,der Bewegungsbahn des Wellenstummels benachbart, geführt sind.

Infolge des einseiten Antriebs wirken auf die Kabine große Seitenführungskräfte ein, die durch eine ganz wesentlich verstärkte und ergänzte Stabilisierungseinrichtung aufgefangen werden können, bei der der Wagen 80 verbreitert und mit zwei C-förmigen Schienenprofilen 96 versehen ist, die mit zwei mit Stützrollen 62 ausgerüsteten Stützarmen 61 und mit zwei klappbaren Schienen 94 zusammenwirken und zwei U-Profilschienen 69 vorgesehen sind. Die verstärkte Stabilisierungseinrichtung kann ähnlich der Form eines Gabelstablers ausgeführt sein. Die Welle 44 ist über die Fahrwägen 41 auf den bevorzugt aus Aluminium oder rostfreiem Stahl bestehenden Laufschienen 71, 72 abgestützt und die Zahnräder 42 und die Verzahnungen 73, 74 können beim Seilantrieb entfallen. Vorteilhaft kann die Entlastung des Eigenantriebes durch einen unterstüzend am Wagen 80 angreifenden zusätzlichen stationären Seil- oder Hydraulikantrieb sein.

| Bezugszeichenliste | |
|---|---|
| Bezugszeichen | Bezeichnung |
| 1 | **linker Turm** |
| 2 | **rechter Turm** |
| 4 | Pfosten |
| 5 | Bodenplatte |
| 6 | Aussteifung |
| 7 | U-förmige Führungsschiene |
| 8 | Gegengewicht |
| 9 | Feder |
| 10 | Feder |
| | |
| 11 | **Fachwerkträger** |
| 14 | Längsholm |
| 15 | Querholm |
| 16 | Aussteifungen und Verstrebungen |
| 17 | Befestigungsplatte für U-Schiene 69 |
| | |
| 21 | **Kabine** |
| 22 | Verstärkungsplatte |
| 23 | Verstärkungsplatte |
| 24 | Verstärkungsplatte |
| 25 | Verstärkungsplatte |
| 31 | Stromabnehmer |
| 32 | Stromschiene |
| 33 | Stromschienenhalter |
| 35 | Stromschienenabdeckung |
| | |
| 40 | **Synchronantrieb** |
| 41 | Fahrwagen |
| 42 | Zahnrad |
| 43 | Spannsatz |
| 44 | Antriebswelle |
| 45 | Stehlager |
| 46 | Hohlwellengetriebe |
| 47 | Motor |
| 48 | Kupplung |
| 49 | Wellenmittelpunkt |
| 50 | Wagenplatte |
| 51 | Tragrad groß |
| 52 | Radbolzen für 51 |
| 54 | Tragrad klein |
| 55 | Radbolzen für 54 |
| 56 | Lager |
| 57 | Lagergehäuse |
| 58 | Auflagepunkte der großen Tragräder 51 |
| 59 | Sehne zwischen den Auflagepunkten 58 |
| | |
| 60 | **Stabilisierungseinrichtung** |
| 61 | Stützarm |
| 62 | Stützrollen |
| 63 | Stützplatte |
| 64 | Verschweißung von 63 mit 61 |
| 65 | Achse für 62 |
| 66 | Halteteil |
| 67 | Rollenbolzen für 68 |
| 68 | seitliche Führungsrollen |
| 69 | U-Profilschiene |
| | |
| 70 | **Schienen für 40** |
| 71 | gerade Winkelprofilschiene |
| 72 | bogenförmige Winkelprofilschiene |
| 72' | Lauffläche der Rollen 51 auf 72 |
| 73 | gerade Rollenbolzenschiene |
| 73' | Rand der Rollenbolzenschiene 73 |
| 74 | bogenförmige Rollenbolzenschiene |
| 74' | Rand der Rollenbolzenschiene 74 |
| 75 | Bolzen |
| 76 | Rollenbolzen |
| 76' | gehärtete Hülse von 76 |
| 77 | Lagerbuchse |
| 78 | Bohrung |
| 79 | Mittellinie der Bohrungen 78 |
| 79' | Mittellinie der Bohrungen 78 bei Berücksichtigung |
| | des Sehnenfehlers |
| 80 | Stabilisierungswagen |
| 90 | Grundplatte des Stabilisierungswagens |
| 91 | Achse für 97 |
| 92 | Seilumlenkrollen |
| 93 | Achse für 92 |
| 94 | C-förmiges Schienenprofil, klappbar |
| 95 | U-Profilführung für 80 |
| 96 | C-förmiges Schienenprofil |
| 97 | Rolle des Stabilisierungswagens 80 |
| 98 | Führungsrolle des Stabilisierungswagens 80 |
| 99 | Haltewinkel für 112 |
| 101 | Bolzen |
| 102 | Lagerbolzen für Klappstange 104 |
| 103 | Knotenblech |
| 104 | Klappstange |
| 105 | Hülse auf 101 |
| 106 | Haken |
| 107 | Rolle |
| 108 | Winkel |
| 109 | Spangenteil |
| 110 | Schraube |
| 111 | Zugfeder für Klappmechanismus |
| 112 | Rollenbolzen für 98 |
| 113 | Drahtseil |
| 114 | Stützlasche für Lagerbolzen 102 |
| 115 | Halteöse für Feder 111 |
| 116 | Abschrägung von 94 |
| 117 | Abschrägung von 96 |
| 118 | Tragarm |
| 120 | Tragrahmen |
| 125 | Anschlag auf Klappstange 104 |
| | |
| 202 | **rechter Turm** |
| 204 | Turmpfosten |
| 205 | Bodenplatte |
| 206 | Aussteifung |
| 209 | Feder |
| 210 | Feder |
| | |
| 211 | **Fachwerkträger** |
| 213 | Längsholm |
| 214 | Längsholm |
| 215 | Querholm |
| 216 | Aussteifungen und Verstrebungen |
| 217 | Befestigungs- und Abstandselement für Winkelprofilschiene 271 bzw. 272 |
| | |
| 221 | **Kabine** |
| 222 | Kabinenboden |
| | |
| 240 | **Synchronantrieb** |
| 241 | Fahrwagen |
| 244 | Antriebswelle |
| 245 | Stehlager |
| 247 | Kettenrad |
| 261 | Stützarm |
| 262 | Stützrollen |
| | |
| 270 | **Schienen für 240** |
| 271 | gerade Winkelprofilschiene |
| 272 | bogenförmige Winkelprofilschiene |
| 273 | gerade Rollenbolzenschiene |
| 274 | bogenförmige Rollenbolzenschiene |
| 300 | Zugang |
| 307 | torförmiger Durchgang |
| 308 | Gegengewicht |
| | |
| 311 | **Fachwerkträger** |
| 313 | Drahtseil |
| 314 | Längsholm |
| 315 | Querholm |
| 316 | Aussteifungen und Verstrebungen |
| 317 | Befestigungs- und Abstandselement für Winkelschiene 371 bzw. 372 |
| 318 | senkrechte Aussteifung |
| 319 | Konsole |
| 324 | Grube |
| | |
| 340 | **Synchronantrieb** |
| 341 | Fahrwagen |
| 344 | Antriebswelle |
| 345 | Stehlager |
| 346 | Kettenantrieb |
| 347 | Kettenrad |
| 348 | Kette |
| | |
| 370 | **Schienen für 340** |
| 371 | gerade Winkelprofilschiene |
| 372 | bogenförmige Winkelprofilschiene |
| 373 | gerade Rollenbolzenschiene |
| 374 | bogenförmige Rollenbolzenschiene |
| 390 | Ankoppeleinrichtung |
| | |
| 400 | **Geschwindigkeitsbegrenzer** |
| 402 | Konsole |
| 404 | Konsole |
| 410 | Seil |
| 412 | Seilumlenkrolle |
| 414 | Seilumlenkrolle |
| 416 | Seilumlenkrolle |
| 430 | Bremsfangvorrichtung |
| 432 | Fanghebel |
| 434 | Verbindungselement |
| 436 | Anlenkglied |
| 438 | Gestänge |
| 442 | Exzenterrolle |
| 444 | Exzenterrolle |
| 446 | Bremsklotz |

## Patentansprüche

1. verfahren zur Beförderung von Personen, vorzugsweise einschließlich Fahrrädern oder Rollstühlen, und/oder zur Beförderung von Personen- und/oder Lastkraftfahrzeugen und/oder zum Transport von Gegenständen und/oder von Material, längs eines Fahrweges, der zum Überbrücken von Hindernissen, insbesondere Fahrbahnen und/oder Höhenunterschieden, dient und mindestens einen bogenförmigen Fahrabschnitt, mindestens einen im wesentlichen vertikalen Fahrabschnitt und vorzugsweise mindestens einen im wesentlichen horizontalen oder geneigten Fahrabschnitt umfaßt mittels einer Beförderungseinheit, insbesondere in Form einer Kabine und/oder einer Beförderungsplattform, die auf sich durchgehend und stetig längs des Fahrweges erstreckenden ortsfesten Schienen um eine sich senkrecht zum Fahrweg erstreckende, der Beförderungseinheit fest zugeordnete Schwenkachse schwenkbar abgestützt und mittels eines mit den ortsfesten Schienen zusammenwirkenden steuerbaren Eigenantriebs und/oder eines stationären Antriebs kontinuierlich und durchgehend von mindestens einer ersten an der einen Seite der zu überbrückenden Hindernisse angeordneten Station zu mindestens einer zweiten an der anderen Seite der zu überbrückenden Hindernisse angeordneten Station oder umgekehrt gefahren wird, wobei die Beförderungseinheit mittels mindestens einer oberhalb und/oder unterhalb und/oder seitlich angeordneten vorzugsweise mit zusätzlichen Schienen zusammenwirkenden Stabilisierungseinrichtung zwangsgeführt in im wesentlichen vertikaler Lage gehalten wird.

2. Verfahren nach Anspruch 1, **dadurch gekennzeichnet, daß** die Beförderungseinheit bei der Fahrt von einer ersten an der einen Seite der zu überbrückenden Hindernisse angeordneten Station zu einer zweiten an der anderen Seite der zu überbrückenden Hindernisse angeordneten Station oder umgekehrt mindestens in Teilabschnitten des Fahrweges mit einer Fahrgeschwindigkeit von mindestens etwa 0,5 m/sec, vorzugsweise mindestens etwa 1 m/sec, insbesondere mindestens etwa 1,5 m/sec gefahren wird.

3. Verfahren nach Anspruch 1 oder 2, **dadurch gekennzeichnet, daß** bei einem Fahrweg, der an jeder Seite der zu überbrückenden Hindernisse jeweils einen im wesentlichen vertikalen Fahrabschnitt mit mindestens je einer Station aufweist und einen auf höherem Niveau angeordneten im wesentlichen horizontalen oder geneigten Fahrabschnitt in dem zu überbrückenden Bereich, sowie zwei bogenförmige Fahrabschnitte in den Übergangsbereichen zwischen den im wesentlichen vertikalen Fahrabschnitten und dem im wesentlichen horizontalen oder geneigten Fahrabschnitt, die sich in einer ersten Station befindende Beförderungseinheit aus dem Stand sanft in vertikale Richtung auf eine erste konstante Geschwindigkeit von vorzugsweise mindestens etwa 1 m/sec beschleunigt wird und dann mit dieser ersten Geschwindigkeit auch längs des folgenden bogenförmigen Fahrabschnittes weiter gefahren wird, und daß etwa nach Beendigung der Bogenfahrt die Beförderungseinheit auf eine höhere zweite Geschwindigkeit von vorzugsweise mindestens etwa 1,5 m/sec beschleunigt und dann mit dieser höheren zweiten Geschwindigkeit der im wesentlichen horizontale oder geneigte Fahrabschnitt bis zu einem kurzen Bereich vor seinem Ende durchfahren wird und daß danach auf die erste niedrigere Geschwindigkeit von vorzugsweise mindestens etwa 1 m/sec abgebremst und mit dieser ersten Geschwindigkeit der zweite bogenförmige Fahrabschnitt und vorzugsweise auch ein Teil des sich anschließenden zweiten vertikalen Fahrabschnittes durchfahren werden und daß die Beförderungseinheit am Ende des zweiten vertikalen Fahrabschnittes sanft in ihre Endposition abgebremst wird.

4. Verfahren nach Anspruch 1, **dadurch gekennzeichnet, daß** bei einem Fahrweg mit jeweils einem im wesentlichen vertikalen Fahrabschnitt an jeder Seite der zu überbrückenden Hindernisse und mit einem in dem zu überbrückenden Bereich auf höherem Niveau angeordneten im wesentlichen horizontalen oder geneigten Fahrabschnitt sowie mit zwei bogenförmigen Fahrabschnitten in den Übergangsbereichen zwischen den im wesentlichen vertikalen Fahrabschnitten und dem im wesentlichen horizontalen oder geneigten Fahrabschnitt, die sich in einer Station an der einen Seite der zu überbrückenden Hindernisse befindende Beförderungseinheit aus dem Stand sanft in vertikale Richtung auf eine erste konstante Geschwindigkeit von mindestens etwa 1 m/sec beschleunigt wird und dann mit dieser ersten Geschwindigkeit der erste vertikale Fahrabschnitt durchfahren wird und daß beim Durchfahren des folgenden bogenförmigen Fahrabschnittes allmählich auf eine höhere zweite Geschwindigkeit von mindestens etwa 1,5 m/sec beschleunigt und dann mit dieser höheren zweiten Geschwindigkeit der im wesentlichen horizontale oder geneigte Fahrabschnitt etwa bis zu seinem Ende durchfahren wird und daß beim Durchfahren des sich anschließenden bogenförmigen Fahrabschnittes allmählich auf die erste niedrigere Geschwindigkeit von mindestens etwa 1 m/sec abgebremst und mit dieser ersten Geschwindigkeit ein Teil des zweiten vertikalen Fahrabschnittes durchfahren wird und daß die Beförderungseinheit dann sanft in ihre Endposition abgebremst wird.

5. Verfahren nach Anspruch 1, **dadurch gekennzeichnet, daß** der Fahrweg etwa in Form eines Rundbogens, eines elliptischen Bogens oder eines Korbbogens ausgebildet ist, mit jeweils mindestens eine Station aufweisenden vertikalen Fahrabschnitten an den Bogenenden und daß die sich in einer Station befindende Beförderungseinheit aus dem Stand sanft in vertikaler Richtung auf eine im wesentlichen konstante Geschwindigkeit von mindestens etwa 1 m/sec, insbesondere mindestens etwa 1,5 m/sec beschleunigt wird und dann mit dieser im wesentlichen konstanten Geschwindigkeit im wesentlichen längs des gesamten Fahrweges weitergefahren und am Ende des zweiten vertikalen Fahrabschnittes sanft in ihre Endposition abgebremst wird.

6. Verfahren nach Anspruch 1, **dadurch gekennzeichnet, daß** der Fahrweg zur Überbrückung von Höhenunterschieden etwa in Form eines einhüftigen Bogens vorzugsweise mit jeweils mindestens eine Station aufweisenden vertikalen Fahrabschnitten an Bogenenden ausgebildet ist und daß zumindest der einhüftige Bogen des Fahrweges vorzugsweise mit im wesentlichen konstanter Fahrgeschwindigkeit von mindestens etwa 1 m/sec, insbesondere mindestens etwa 1,5 m/sec durchfahren wird.

7. Verfahren nach Anspruch 1, **dadurch gekennzeichnet, daß** der Fahrweg zum Überbrücken von Höhenungerschieden einen im wesentlichen vertikalen ersten Fahrabschnitt mit einer ersten Station, einen sich daran anschließenden bogenförmigen zweiten Fahrabschnitt und einen im wesentlichen horizontalen oder geneigten und/oder leicht gewölbten dritten Fahrabschnitt mit einer sich auf einem höheren Niveau befindenden zweiten Station am Ende des dritten Fahrabschnittes aufweist, wobei insbesondere bei Beförderung von Kraftfahrzeugen sowohl bei der ersten Station wie bei der zweiten Station vorzugsweise an der äußeren Stirnseite ein Zu- bzw. Ausgang vorgesehen ist, derart daß ein Kraftfahrzeug über den Zugang an der äußeren Stirnseite der ersten Station in die Beförderungseinheit eingefahren und durch den stirnseitigen Ausgang an der zweiten Station ohne Wenden ausgefahren werden kann.

8. Verfahren nach einem oder mehreren der Ansprüche 1 bis 7, **dadurch gekennzeichnet, daß** die Beförderungseinheit mittels eines doppelseitigen Eigenantriebes, vorzugsweise in Form von mindestens zwei Synchronantrieben angetrieben wird.

9. Verfahren nach einem oder mehreren der Ansprüche 1 bis 8, **dadurch gekennzeichnet, daß** als Eigenantrieb Synchronantriebe in Form von Zahnradantrieben dienen, deren Zahnräder mit zu beiden Seiten des Fahrweges im Bereich der ortsfesten Schienen angeordneten Verzahnungen, insbesondere in Form von Zahnstangen oder Rollenbolzenschienen oder in Form von vorzugsweise in einer Omegaumschlingung um das jeweils zugeordnete Zahnrad geführten Zahnriemen und/oder Ketten kämmen und vorzugsweise mittels längs der ortsfesten Schienen verfahrbarer Fahrwägen in Eingriff mit den Verzahnungen gehalten werden.

10. Beförderungseinrichtung zur Beförderung von Personen, vorzugsweise einschließlich Fahrrädern oder Rollstühlen, und/oder zur Beförderung von Personen- und/oder Lastkraftfahrzeugen und/oder zum Transport von Gegenständen und/oder von Material, längs eines Fahrweges, der zum Überbrücken von Hindernissen, insbesondere Fahrbahnen und/oder Höhenunterschieden, dient und mindestens einen bogenförmigen Fahrabschnitt, mindestens einen im wesentlichen vertikalen Fahrabschnitt und vorzugsweise mindestens einen im wesentlichen horizontalen oder geneigten Fahrabschnitt umfaßt mittels einer Beförderungseinheit (21; 221), insbesondere in Form einer Kabine (21; 221) und/oder einer Beförderungsplattform, die auf sich durchgehend und stetig längs des Fahrweges erstreckenden ortsfesten Schienen (70; 270, 370) um eine sich senkrecht zum Fahrweg erstreckende, der Beförderungseinheit (21; 221) fest zugeordnete Schwenkachse (44; 244) schwenkbar abgestützt und mittels eines mit den ortsfesten Schienen (70; 270, 370) zusammenwirkenden steuerbaren Eigenantriebs (40; 240, 340) und/oder eines stationären Antriebs knotinuierlich und durchgehend von mindestens einer ersten an der einen Seite der zu überbrückenden Hindernisse angeordneten Station zu mindestens einer zweiten an der anderen Seite der zu überbrückenden Hindernisse angeordneten Station oder umgekehrt verfahrbar ist, wobei die Beförderungseinheit (21; 221) mittels mindestens einer oberhalb und/oder unterhalb und/oder seitlich angeordneten, vorzugsweise mit zusätzlichen Schienen (69, 94, 95, 96) zusammenwirkenden Stabilisierungseinrichtung (60, 80; 340, 341, 346) zwangsgeführt in im wesentlichen vertikaler Lage gehalten ist.

11. Beförderungseinrichtung nach Anspruch 10, **dadurch gekennzeichnet, daß** der Eigenantrieb doppelseitig ausgebildet ist und vorzugsweise mindestens zwei Synchronantriebe (40; 240, 340) aufweist, die sich gegenüberliegend an gegenüberliegenden Seiten der Beförderungseinheit (21; 221) jeweils einem Fahrwegrand benachbart so befestigt sind, daß sie mit jeweils einer der ortsfesten Schienen (70; 270, 370) am Fahrwegrand zusammenwirken.

12. Beförderungseinrichtung nach Anspruch 10 oder 11, **gekennzeichnet durch** Synchronantriebe (40; 240, 340) in Form von Zahnradantrieben, die mindestens eine sich senkrecht zur Fahrtrichtung der Beförderungseinheit (21; 221) durchgehend von dem einen Fahrwegrand zum gegenüberliegenden Fahrwegrand erstreckende starre Antriebswelle (44; 244, 344) umfassen, die an ihren beiden Enden jeweils ein drehfest montiertes, mit einer Verzahnung (73; 74; 273, 274, 373, 374) am benachbarten Fahrwegrand in Eingriff kommendes Zahnrad (42) tragen.

13. Beförderungseinrichtung nach einem oder mehreren der Ansprüche 10 bis 12, **dadurch gekennzeichnet, daß** der Eigenantrieb (40; 240, 340) mindestens einen Elektromotor (47) umfaßt, vorzugsweise in Form eines Drehstrommotors, insbesondere mit Frequenzumrichter, oder in Form eines Servomotors oder eines Gleichstrommotors, der auf der Beförderungseinheit (21; 221) angebracht ist, und daß die Stromzuführung zu dem Elektromotor (47) vorzugsweise mittels Stromschienen (32) erfolgt, die sich parallel zu den ortsfesten Schienen (70) erstrecken, wobei der Strom induktiv oder mittels Stromabnehmern (31), insbesondere in Form von Bügelstromabnehmern, zur Beförderungseinheit (21; 221) übertragen wird.

14. Beförderungseinrichtung nach einem oder mehreren der Ansprüche 10 bis 13, **dadurch gekennzeichnet, daß** Steuerungsund Anforderungssignale für die Beförderungseinheit (21; 221) mittels Funk oder über Stromschienen (32) und Stromabnehmer (31) zur Beförderungseinheit (21; 221) übertragen werden, wobei die Anordnung vorzugsweise so getroffen ist, daß die Stromschienen (32) für die Stromversorgung des Antriebsmotors (47) an der einen Seite der Beförderungseinheit (21; 221) und die Stromschienen (32) zur Signalübertragung an der anderen Seite der Beförderungseinheit (21; 221) angeordnet sind.

15. Beförderungseinrichtung nach einem oder mehreren der Ansprüche 10 bis 14, **dadurch gekennzeichnet, daß** den Synchronantrieb (40; 240, 340) jeweils ein Fahrwagen (41; 241, 341) zugeordnet ist, mit einer Tragekonstruktion (50), die an einem Lagergehäuse (57) eines Lagers (96) der Antriebswelle (44; 244, 344) befestigt ist und die vier, vorzugsweise gleich große Tragräder (51, 54) trägt, von denen sich jeweils zwei an einer der beiden sich gegenüberliegenden Seiten der, vorzugsweise aus Aluminium bestehenden Laufschienen (71; 271, 371 bzw. 72; 272, 372) ausgebildeten Laufflächen (72') abstützen, derart, daß die Antriebswelle (44; 244, 344) auf den Schienen abgestützt und die auf ihr befestigten Zahnräder (42) des Synchronantriebes (40; 240, 340) in Eingriff mit den Verzahnungen (73; 273, 373 bzw. 74; 274, 374) gehalten werden, die sich entlang der Schienen (71; 271, 371 bzw. 72; 272, 372) erstrecken, wobei an der Antriebswelle (44; 244), vorzugsweise unter Zwischenschaltung von Federungen ein Zwischenrahmen befestigt ist, an dem die Beförderungseinheit (21; 221), vorzugsweise über vier ihren Ecken benachbart angeordnete Zuggliedern, vorzugsweise abgefedert aufgehängt ist und ungleiche Belastungen in verschiedenen Bereichen der Beförderungseinheit (21; 221), vorzugsweise mittels eines Verbindungsgestänges ausgeglichen werden, das die Zugglieder derart miteinander verbindet, daß unterschiedliche Belastungen einzelner Zugglieder im wesentlichen auf alle verteilt werden.

16. Beförderungseinrichtung nach einem oder mehreren der Ansprüche 10 bis 15, **dadurch gekennzeichnet, daß** die Tragrollen (51, 54) des Fahrwagens (41; 241, 341) Rollenbeläge aus einem mechanisch und dynamisch hochbeanspruchbaren, verschleißfesten Material aufweisen, insbesondere aus Polyurethan-Elastomeren.

17. Beförderungseinrichtung nach einem oder mehreren der Ansprüche 10 bis 16, **dadurch gekennzeichnet, daß** die Stabilisierungseinrichtung (60, 80) oberhalb der Antriebswelle (44; 244), vorzugsweise an dem an letzterer befestigten Zwischenrahmen oder an der Beförderungseinheit (21) selbst befestigt ist und mehrere oberhalb der Beförderungseinheit (21) in horizontaler Richtung, senkrecht zur Schwenkachse (44) mit Abstand hintereinander angeordnete Rollen (62) aufweist, die mittels eines horizontalen Schienensystems (69, 94, 96) abgestützt sind, und daß die Rollen (62) beim Wechseln der Fahrtrichtung von einer horizontalen bzw. geneigten Fahrtrichtung in ein horizontales C-förmiges Schienenprofil (94, 96) einfahren, das mittels eines Stabilisierungswagens (80) vertikal verschiebbar ist.

18. Beförderungseinrichtung nach dem vorangehenden Anspruch 17, **dadurch gekennzeichnet, daß** an dem C-förmigen Schienenprofil (94, 96) bzw. an mit diesem Schienenprofil verbundenen Bauteilen (120) über ortsfeste Seilrollen (92) geführte Seile (113; 313) befestigt sind, an denen mindestens ein Gegengewicht (8; 308) angebracht ist, derart daß bei Bogenfahrt der Beförderungseinheit (21; 221) von der horizontalen oder geneigten Fahrtrichtung in die vertikale Fahrtrichtung das Gegengewicht (8; 308) von der sich nach unten bewegenden Beförderungseinheit (21; 221) nach oben gezogen wird, und dadurch der Antrieb (47) der Beförderungseinheit (21; 221) im wesentlichen von dem Eigengewicht der Beförderungseinheit (21; 221) entlastet wird.

19. Beförderungseinrichtung nach Anspruch 18, **dadurch gekennzeichnet, daß** das Gegengewicht (8; 308) in seiner unteren Endlage mittels Federn (9, 10; 209, 210) abgestützt ist, vorzugsweise in Form einer Stufenschaltung von mehreren Federn (9, 10; 209, 210), insbesondere drei bis fünf Federn, wobei die Kennlinie der Stufenschaltung so modifiziert ist, daß nach Einfahrt der Stützrollen (62; 262) in das C-förmige Schienenprofil (94, 96) zu Beginn einer Bogenfahrt von horizontal zu vertikal die wirksame Kraft des Gegengewichtes (8; 308) allmählich in einer Weise zunimmt, die in etwa mit der allmählichen Verringerung der Abstützung des Gewichtes der Beförderungseinheit (21; 221) auf den Schienen (72, 74; 272, 274) übereinstimmt, wobei die jeweilige Abstützung der senkrecht auf die Schienen (72, 74) gerichteten Komponente des Vektors des Gewichtes der Beförderungseinheit (21; 221) entspricht.

20. Beförderungseinrichtung nach einem oder mehreren der Ansprüche 17 bis 19, **dadurch gekennzeichnet, daß** das C-förmige Schienenprofil (94, 96) zweigeteilt ausgeführt ist, wobei ein schwenkbarer Teil (94) um eine Schwenkachse (110) des anderen Teiles (96) des C-förmigen Profils um etwa 90° schwenkbar ist, und beide Teile (94, 96) im Bereich der Schwenkachse eine Abschrägung (116 bzw. 117) aufweisen, um eine gegenseitige Behinderung beim Schwenken zu vermeiden.

21. Beförderungseinrichtung nach Anspruch 20, **dadurch gekennzeichnet, daß** der klappbare Teil (94) des C-förmigen Schienenprofils (94, 96) mit Hilfe eines speziellen Klappmechanismus (104 bis 111) hochklappbar ist, der mindestens einen speziell ausgeführten Haken (106) umfaßt.

22. Beförderungseinrichtung nach Anspruch 21, **dadurch gekennzeichnet, daß** der Haken (106) so ausgeführt ist, daß der zu klappende Teil (94) zuerst auf Geschwindigkeit gebracht wird und dann mit dem Rest des horizontalen Vektors der Vortriebsgeschwindigkeit vollständig nach oben gezogen wird.

23. Beförderungseinrichtung nach einem oder mehreren der Ansprüche 14 bis 22, **dadurch gekennzeichnet, daß** die vertikalen Fahrabschnitte (2; 202) jeweils mindestens einen Zugang an der gleichen und/oder an verschiedenen Seiten, insbesondere an der Vorder- und/oder Rückseite und/oder an den inneren und/oder äußeren Stirnseiten der Türme (2; 202) aufweisen, wobei gegebenenfalls in einem oder in beiden vertikalen Fahrabschnitten übereinander, auf unterschiedlichem Niveau ' mehrere Zugänge angeordnet sind.

24. Beförderungseinrichtung nach einem oder mehreren der Ansprüche 10 bis 16, **dadurch gekennzeichnet, daß** zusätzlich zu den für den Antrieb (40; 240) der Beförderungseinheit (21; 221) vorgesehenen beiden ersten ortsfesten Schienen (70; 270), die jeweils eine Laufschiene (71, 72; 271, 272) für die Fahrwägen (41; 241) und eine zugeordnete Verzahnung (73, 74; 273, 274) umfassen, mindestens eine weitere ortsfeste Schiene (370) vorgesehen ist, die ebenfalls Laufschienen (371, 372) für zusätzliche Fahrwägen (341) und eine zugeordnete Verzahnung (373, 374) umfaßt, und in einem vertikalen Abstand (A1) ober- oder unterhalb der beiden ersten Schienen (70; 270) und in einem horizontalen Abstand (A2, A3) versetzt, genau parallel zu den ersten Schienen (70; 270) angeordnet ist, wobei die Zahnräder (42) der von den zusätzlichen Fahrwägen (341) abgestützten Antriebswelle (344) mittels eines Kettenantriebes (346) oder eines fest auf der Beförderungseinheit montierten Zwischengetriebes synchron mit den Zahnrädern (42) des Antriebes (40; 240) der Beförderungseinheit (21; 221) angetrieben wird.

25. Beförderungseinrichtung nach einem oder mehreren der Ansprüche 12 bis 24, **dadurch gekennzeichnet, daß** die Zahnräder (42) der in Form von Zahnradantrieben ausgebildeten Synchronantriebe (40; 240, 340) mit Verzahnungen kämmen, die längs der Laufschienen (71, 72; 271, 272) für die Fahrwägen (41; 241) angeordnet sind und in Form von Zahnstangen, vorzugsweise Rollenbolzenschienen oder in Form von Zahnriemen und/oder Ketten, die vorzugsweise in einer Omegaumschlingung um die Zahnräder (42) geführt und vorzugsweise mittels hydraulischer Zugglieder gespannt sind, ausgebildet sind.

26. Beförderungseinrichtung nach Anspruch 25, **dadurch gekennzeichnet, daß** die Rollenbolzenschiene (73, 74; 273, 274, 373, 374) Rollenbolzen (76) aufweisen, die mit einer gehärteten Hülse (76') versehen sind.

27. Beförderungseinrichtung nach Anspruch 26, **dadurch gekennzeichnet, daß** zwischen den Bolzen (75) der Rollenbolzen (76) und ihrer gehärteten Hülse (76') eine vorzugsweise zweiteilige Lagerbuchse (77) zwischengeschaltet ist.

28. Beförderungseinrichtung nach einem oder mehreren der Ansprüche 25 bis 27, **gekennzeichnet durch** Rollenbolzen (76), bei denen die äußere Umfangsfläche der Hülsen (76') und vorzugsweise auch die Umfangsfläche der Bolzen (75) oder alternativ die Innenfläche der Hülsen (76') mit einem gleitgünstigen und verschleißfesten Kunststoffüberzug versehen sind, derart, daß beim Kämmen der Antriebszahnräder (42) mit der Rollenbolzenverzahnung (73; 273, 373 bzw. 74; 274, 374) ein Metall-Metallkontakt vermieden und eine verbesserte Laufruhe erzielt wird.

29. Beförderungseinrichtung nach Anspruch 28, **dadurch gekennzeichnet, daß** die Kunststoffüberzüge aus einem die Reibung vermindernden Kunststoff, insbesondere aus Polytetrafluorethylen bestehen.

30. Beförderungseinrichtung nach Anspruch 28, **dadurch gekennzeichnet, daß** die Kunststoffüberzüge aus einer mäßig harten, scherfesten und widerstandsfähigen Neoprenmischung hergestellt sind, deren Oberfläche mit einem gleitgünstigen und verschleißfesten Nylongewebe bedeckt ist, und das der Oberfläche einen niedrigen Reibungskoeffizienten verleiht.

31. Beförderungseinrichtung nach einem oder mehreren der Ansprüche 10 bis 30, **dadurch gekennzeichnet, daß** bevorzugt oberhalb der Stabilisierungseinrichtung (60, 80), vorzugsweise an den mit ihr zusammenwirkenden zusätzlichen Schienen (95) oder an der Tragwerkkonstruktion (1, 2, 11) ein Geschwindigkeitsbegrenzer (400) mit einem Sicherheitsschalter montiert ist, und daß an der Stabilisierungseinrichtung (60, 80) eine Bremsfangvorrichtung (430) so gelagert ist, daß bei ihrer Betätigung ihre Bremselemente (446) an mindestens einer der mit der Stabilisierungseinrichtung (60, 80) zusammenwirkenden zusätzlichen Schienen (95) angreifen und ein Fanghebel (432) der Bremsfangvorrichtung (430) über ein Verbindungselement (434) mit einem Seiltrieb (410) verbunden ist, der über den Geschwindigkeitsbegrenzer (400) und mindestens eine, vorzugsweise am unteren Ende der zusätzlichen Schienen (95) ortsfest gelagerte Umlenkrollen (412) geführt ist, derart daß die Bremsfangvorrichtung (430) ausgelöst wird, wenn die Kabine (21) eine vorbestimmte Höchstgeschwindigkeit überschreitet, wobei gleichzeitig eine Betätigung des Sicherheitsschalters des Geschwindigkeitsbegrenzers (400) und ein Abschalten und/oder Abbremsen des Antriebsmotors (47) der Kabine (21) erfolgt.

## Claims

1. Method for transporting people, preferably including bicycles or wheelchairs, and/or for transporting cars and/or goods vehicles and/or for transporting articles and/or material along a path which bridges obstacles, in particular roadways and/or height differences, and comprises at least one curved section, at least one substantially vertical section and preferably at least one substantially horizontal or inclined section, by means of a transporting unit, in particular in the form of a cabin and/or a transporting platform which is supported on fixed rails extending uninterruptedly and continuously along the path and pivotally about a pivot axis extending perpendicularly to the path and rigidly associated with the transporting unit and is driven by its own controllable drive cooperating with the fixed rails and/or by a fixed drive continuously and uninterruptedly from at least one first station arranged on one side of the obstacles to be bridged to at least one second station arranged on the other side of the obstacles to be bridged, wherein the transporting unit is positively held in a substantially vertical position by at least one stabilising system arranged above and/or below and/or laterally and preferably cooperating with additional rails.

2. Method according to claim 1, **characterised in that**, when travelling from a first station arranged on one side of the obstacles to be bridged to a second station arranged on the other side of the obstacles to be bridged or *vice versa,* the transporting unit is driven, at least over portions of the path, at a speed of travel of at least approximately 0.5 m/sec, preferably at least approximately 1 m/sec, in particular at least approximately 1.5 m/sec.

3. Method according to claim 1 or 2, **characterised in that**, in the case of a path having a respective substantially vertical section with at least one respective station on each side of the obstacles to be bridged and a substantially horizontal or inclined section arranged at a higher level in the region to be bridged as well as two curved sections in the transition regions between the substantially vertical sections and the substantially horizontal or inclined section, the transporting unit located in a first station is gently accelerated in the vertical direction from the standing position to a first constant speed preferably of at least approximately 1 m/sec and is then driven on at this first speed also along the following curved section, and **in that** substantially after travelling round the curve, the transporting unit is accelerated to a higher second speed preferably of at least approximately 1.5 m/sec and then passes through the substantially horizontal or inclined section to a short distance before its end at this higher second speed and **in that** it is then decelerated to the first lower speed preferably of at least approximately 1 m/sec and travels through the second curved section and preferably also a part of the adjoining second vertical section at this first speed and **in that** the transporting unit is gently decelerated into its end position at the end of the second vertical section.

4. Method according to claim 1, **characterised in that**, in the case of a path with a respective substantially vertical section on each side of the obstacles to be bridged and with a substantially horizontal or inclined section arranged at a higher level in the region to be bridged as well as with two curved sections in the transition regions between the substantially vertical sections and the substantially horizontal or inclined section, the transporting unit located in a station on one side of the obstacles to be bridged is gently accelerated in the vertical direction from the standing position to a first constant speed of at least approximately 1 m/sec and then passes through the first vertical section at this first speed and **in that** it is gradually accelerated to a higher second speed of at least approximately 1.5 m/sec as it passes through the following curved section and then passes through the substantially horizontal or inclined section substantially to its end at this higher second speed and **in that** it is gradually decelerated to the first lower speed of at least approximately 1 m/sec as it passes through the adjoining curved section and passes through a part of the second vertical section at this first speed and **in that** the transporting unit is then gently decelerated into its end position.

5. Method according to claim 1, **characterised in that** the path is constructed substantially in the form of a semicircular arch, an elliptical arch or a three-centre arch with respective vertical sections at the arch ends comprising at least one station and **in that** the transporting unit located in one station is gently accelerated in the vertical direction from the standing position to a substantially constant speed of at least approximately 1 m/sec, in particular at least approximately 1.5 m/sec, and is then driven substantially along the entire path at this substantially constant speed and is gently decelerated into its end position at the end of the second vertical section.

6. Method according to claim 1, **characterised in that** the path for bridging height differences is constructed substantially in the form of a rising arch, preferably with vertical sections at arch ends comprising at least one respective station and **in that** at least the rising arch of the path is passed through preferably at a substantially constant speed of at least approximately 1 m/sec, in particular at least approximately 1.5 m/sec.

7. Method according to claim 1, **characterised in that** the path for bridging height differences comprises a substantially vertical first section with a first station, an adjoining curved second section and a substantially horizontal or inclined and/or slightly arched third section with a second station located at a higher level at the end of the third section, an entrance or an exit preferably being provided at the outer end face of the first station and of the second station, in particular when transporting motor vehicles, the entrance and exit being provided in such a way that a motor vehicle can be driven into the transporting unit via the entrance at the outer end face of the first station and can be driven out through the endface exit without turning at the second station.

8. Method according to one or more of claims 1 to 7, **characterised in that** the transporting unit is driven by its own two-sided drive, preferably in the form of at least two synchronous drives.

9. Method according to one or more of claims 1 to 8, **characterised in that** synchronous drives in the form of gear drives are used as own drives, of which the gear-wheels mesh with teeth arranged in the region of the fixed rails on either side of the path, in particular in the form of toothed racks or roller spindle rails or in the form of toothed belts and/or chains preferably guided in an omega-shaped loop round the respectively associated gear-wheel and are preferably held in mesh with the teeth by means of carriages capable of travelling along the fixed rails.

10. Transporting device for transporting people, preferably including bicycles or wheelchairs, and/or for transporting cars and/or goods vehicles and/or for transporting articles and/or material along a path which bridges obstacles, in particular roadways and/or height differences, and comprises at least one curved section, at least one substantially vertical section and preferably at least one substantially horizontal or inclined section, by means of a transporting unit (21; 22), in particular in the form of a cabin (21; 221) and/or a transporting platform which is supported on fixed rails (70; 270, 370) extending uninterruptedly and continuously along the path and pivotally about a pivot axis (44; 244) extending perpendicularly to the path and rigidly associated with the transporting unit (21; 221) and can be driven by its own controllable drive (40; 240, 340) cooperating with the fixed rails (70; 240, 340) and/or by a fixed drive continuously and uninterruptedly from at least one first station arranged on one side of the obstacles to be bridged to at least one second station arranged on the other side of the obstacles to be bridged or *vice versa,* wherein the transporting unit (21; 221) is positively held in a substantially vertical position by at least one stabilising system (60, 80; 340, 341, 346) arranged above and/or below and/or laterally and preferably cooperating with additional rails (69, 94, 95, 96).

11. Transporting device according to claim 10, **characterised in that** the own drive is constructed on both sides and preferably comprises at least two synchronous drives (40; 240, 340) which are fastened opposite one another on opposing sides of the transporting unit (21; 221) adjacent to a respective path edge in such a way that they cooperate with a respective fixed rail (70; 270, 370) on the path edge.

12. Transporting device according to claim 10 or 11, **characterised by** synchronous drives (40; 240, 340) in the form of gear drives comprising at least one rigid drive shaft (44; 244, 344) extending continuously perpendicularly to the direction of travel of the transporting unit (21; 221) from one path edge to the opposing path edge, the drive shafts carrying, at each of their two ends, a rotationally engaged gear-wheel (42) which meshes with teeth (73; 74; 273, 274, 373, 374) on the adjacent path edge.

13. Transporting device according to one or more of claims 10 to 12, **characterised in that** the own drive (40; 240, 340) comprises at least one electric motor (47), preferably in the form of a three-phase motor, in particular with frequency converter, or in the form of a servomotor or a DC motor which is mounted on the transporting unit (21; 221) and **in that** the electric motor (47) is preferably powered by means of conductor rails (32) extending parallel to the fixed rails (70), power being transmitted to the transporting unit (21; 221) inductively or by means of current collectors (31), in particular in the form of stirrup-type current collectors.

14. Transporting device according to one or more of claims 10 to 13, **characterised in that** control and request signals for the transporting unit (21; 221) are transmitted to the transporting unit (21; 221) by radio or by conductor rails (32) and current collectors (31), the system preferably being arranged in such a way that the conductor rails (32) for powering the drive motor (47) are arranged on one side of the transporting unit (21; 221) and the conductor rails (32) for signal transmission are arranged on the other side of the transporting unit (21; 221).

15. Transporting device according to one or more of claims 10 to 14, **characterised in that** the synchronous drive (40; 240, 340) is associated with a respective carriage (41; 241, 341) with a support structure (50) which is fastened on a bearing housing (57) of a bearing (96) of the drive shaft (44; 244, 344) and carries four carrying wheels (51, 54) preferably of equal size, of which two respective wheels are supported on running surfaces (72') formed on one of the two mutually opposed sides of the running rails (71; 271, 371 or 72; 272, 372) preferably consisting of aluminium, in such a way that the drive shaft (44; 244, 344) is supported on the rails and the gear-wheels (42) of the synchronous drive (40; 240, 340) fastened on the drive shaft (44; 244, 344) are held so as to mesh with the teeth (73; 273, 373 or 74; 274, 374) extending along the rails (71; 271, 371 or 72; 272, 372), an intermediate frame being fastened on the drive shaft (44; 244), preferably with interposition of suspension means, on which intermediate frame the transporting unit (21; 221) is suspended, preferably with spring mounting, preferably via four tension elements arranged adjacent to its corners, and uneven loads in different regions of the transporting unit (21; 221) being compensated, preferably by means of a connecting linkage which connects the tension elements to one another in such a way that different loads in individual tension elements are distributed over substantially all.

16. Transporting device according to one or more of claims 10 to 15, **characterised in that** the carrying rollers (51, 54) of the carriage (41; 241, 341) comprise roller coverings made of a wear-resistant material capable of withstanding high mechanical and dynamic stresses, in particular of polyurethane elastomers.

17. Transporting device according to one or more of claims 10 to 16, **characterised in that** the stabilising system (60, 80) is fastened above the drive shaft (44; 244), preferably on the intermediate frame fastened thereon or on the transporting unit (21) itself, and comprises a plurality of rollers (62) which are spaced apart in the horizontal direction above the transporting unit (21), perpendicularly to the pivot axis (44), and are supported by means of a horizontal rail system (69, 94, 96) and **in that** the rollers (62) enter a horizontal C-shaped rail profile (94, 96) when the direction of travel is changed from a horizontal or inclined direction of travel, the rail profile (94, 96) being vertically displaceable by means of a stabilising car (80).

18. Transporting device according to the preceding claim 17, **characterised in that**, on the C-shaped rail profile (94, 96) or on components (120) connected to this rail profile, there are fastened cables (113; 313) which are guided via fixed pulleys (92) and on which at least one counterweight (8; 308) is arranged in such a way that, when the transporting unit (21, 221) travels in a curve from the horizontal or inclined direction of travel into the vertical direction of travel, the counterweight (8; 308) is pulled upwardly by the downwardly moving transporting unit (21; 221) and the drive (47) of the transporting unit (21; 221) is thus substantially relieved of the inherent weight of the transporting unit (21; 221).

19. Transporting device according to claim 18, **characterised in that** the counterweight (8; 308) is supported in its lower end position by springs (9, 10; 209, 210), preferably in the form of a cascade connection of a plurality of springs (9, 10; 209, 210), in particular three to five springs, the characteristic of the cascade connection being modified in such a way that, after the supporting rollers (62; 262) have entered the C-shaped rail profile (94, 96) at the beginning of a curve from horizontal to vertical, the effective force of the counterweight (8; 308) gradually increases in a manner substantially corresponding to the gradual reduction in the support of the weight of the transporting unit (21; 221) on the rails (72, 74; 272, 274), the respective support corresponding to the component of the vector of the weight of the transporting unit (21; 221) directed perpendicularly to the rails (72, 74).

20. Transporting device according to one or more of claims 17 to 19, **characterised in that** the C-shaped rail profile (94, 96) is constructed in two parts, one pivotal part (94) being pivotal through approximately 90° about a pivot axis (110) of the other part (96) of the C-shaped profile, and the two parts (94, 96) have a bevel (116 or 117) in the region of the pivot axis, to avoid mutual obstruction on pivoting.

21. Transporting device according to claim 20, **characterised in that** the hinged part (94) of the C-shaped rail profile (94, 96) may be hinged up by means of a special hinge mechanism (104 to 111) comprising at least one specially constructed hook (106).

22. Transporting device according to claim 21, **characterised in that** the hook (106) is constructed in such a way that the part (94) to be hinged is first brought to speed and is then pulled completely upwards with the remainder of the horizontal vector of the speed of propulsion.

23. Transporting device according to one or more of claims 14 to 22, **characterised in that** the vertical sections (2; 202) each comprise at least one entrance on the same and/or different sides, in particular on the front and/or back and/or on the internal and/or external sides of the towers (2; 202), a plurality of entrances optionally being arranged one above the other at different levels in one or both vertical sections.

24. Transporting device according to one or more of claims 10 to 16, **characterised in that**, in addition to the two first fixed rails (70; 270) provided for the drive (40; 240) of the transporting unit (21; 221) and comprising a respective running rail (71, 72; 271, 272) for the carriages (41; 241) and associated teeth (73, 74; 273, 274), at least one further fixed rail (370) is provided, which also comprises running rails (371, 372) for additional carriages (341) and associated teeth (373, 374), and is arranged offset at a vertical distance (A1) above or below the two first rails (70; 270) and at a horizontal distance (A2, A3), exactly parallel to the first rails (70; 270), the gear-wheels (42) of the drive shaft (344) supported by the additional carriages (341) being driven synchronously with the gear-wheels (42) of the drive (40; 240) of the transporting unit (21; 221) by means of a chain drive (346) or an intermediate gear mounted rigidly on the transporting unit.

25. Transporting device according to one or more of claims 12 to 24, **characterised in that** the gear-wheels (42) of the synchronous drives (40; 240, 340) constructed in the form of gear drives mesh with teeth which are arranged along the running rails (71, 72; 271, 272) for the carriages (41; 241) and are constructed in the form of toothed racks, preferably roller spindle rails or in the form of toothed belts and/or chains which are preferably guided round the gear-wheels (42) in an omega-shaped loop and are preferably tensioned by hydraulic tension elements.

26. Transporting device according to claim 25, **characterised in that** the roller spindle rails (73, 74; 273, 274, 373, 374) comprise roller spindles (76) provided with a hardened sleeve (76').

27. Transporting device according to claim 26, **characterised in that** a preferably two-part bearing bush (77) is interposed between the shafts (75) of the roller spindles (76) and their hardened sleeve (76').

28. Transporting device according to one or more of claims 25 to 27, **characterised by** roller spindles (76) of which the outer peripheral face of the sleeves (76') and preferably also the peripheral face of the shafts (75) or alternatively the inner face of the sleeves (76') are provided with a sliding, wear-resistant plastic covering in such a way that, when the drive gear-wheels (42) mesh with the roller spindle teeth (73; 273, 373 or 74; 274, 374), metal/metal contact is avoided and smoother running is achieved.

29. Transporting device according to claim 28, **characterised in that** the plastic coverings consist of a friction-reducing plastics material, in particular of polytetrafluoroethylene.

30. Transporting device according to claim 28, **characterised in that** the plastic coverings are produced from a moderately hard, shear-resistant, durable neoprene mixture of which the surface is covered with a sliding, wear-resistant nylon fabric which gives the surface a low coefficient of friction.

31. Transporting device according to one or more of claims 10 to 30, **characterised in that** a speed limiter (400) with a safety switch is mounted preferably above the stabilising system (60, 80), preferably on the additional rails (95) cooperating therewith or on the girder structure (1, 2, 11), and **in that** a progressive brake safety-gear (430) is mounted on the stabilising system (60, 80) in such a way that, on actuation thereof, its brake elements (446) act on at least one of the additional rails (95) cooperating with the stabilising device (60, 80) and a safety lever (432) of the progressive brake safety-gear (430) is connected via a connecting element (434) to a cable drive (410) which is guided via the speed limiter (400) and at least one return roller (412) mounted stationarily preferably at the lower end of the additional rails (95) in such a way that the progressive brake safety-gear (430) is triggered when the cabin (21) exceeds a predetermined maximum speed, actuation of the safety switch of the speed limiter (400) and switching off and/or deceleration of the drive motor (47) of the cabin (21) taking place simultaneously.

## Revendications

1. Procédé pour le transport de personnes, de préférence avec des vélos ou des fauteuils roulants, et/ou pour le transport de voitures et/ou de camions et/ou pour le transport d'objets et/ou de matériau, le long d'un trajet carrossable, qui sert au franchissement d'obstacles, en particulier des chaussées et/ou des dénivelés et comprend au moins une section en forme d'arc, au moins une section sensiblement verticale et de préférence au moins une section sensiblement horizontale ou inclinée, au moyen d'une unité de transport, en particulier sous la forme d'une cabine et/ou d'une plate-forme de transport, qui est appuyée sur des rails fixes, s'étendant de façon continue et en permanence le long du trajet carrossable de façon à pouvoir basculer autour d'un axe de basculement s'étendant perpendiculairement au trajet carrossable, attribué de façon fixe à l'unité de transport et est transportée au moyen d'un entraînement propre contrôlable, coopérant avec les rails fixes, et/ou d'un entraînement stationnaire, de façon continue et ininterrompue d'au moins une première station disposée sur un côté des obstacles à franchir jusqu'à au moins une seconde station, disposée sur l'autre côté des obstacles à franchir ou inversement, l'unité de transport étant maintenue dans une position sensiblement verticale guidée de façon forcée au moyen d'au moins un dispositif de stabilisation disposé au-dessus et/ou au-dessous et/ou sur le côté, coopérant de préférence avec des rails supplémentaires.

2. Procédé selon la revendication 1, **caractérisé en ce que** l'unité de transport est déplacée lors du déplacement d'une première station disposée sur un côté des obstacles à franchir jusqu'à une deuxième station disposée sur l'autre côté des obstacles à franchir ou inversement, au moins par tronçons du chemin carrossable, avec une vitesse de déplacement d'au moins environ 0,5 m/sec, de préférence au moins environ 1 m/sec, en particulier au moins environ 1,5 m/sec.

3. Procédé selon la revendication 1 ou 2, **caractérisé en ce que** sur un trajet carrossable, qui présente de chaque côté des obstacles à franchir respectivement une section sensiblement verticale avec au moins une station et une section disposée sur un niveau supérieur, sensiblement horizontale ou inclinée, dans la zone à franchir, ainsi que deux sections en forme d'arc dans les zones de transition entre les sections sensiblement verticales et la section sensiblement horizontale ou inclinée, l'unité de transport se trouvant dans une première station est accélérée en douceur de la position arrêtée à la position verticale jusqu'à une première vitesse constante de préférence au moins environ 1 m/sec et est ensuite déplacée avec cette première vitesse également le long de la section suivante en forme d'arc, et **en ce que**, à peu près après la fin de la section en forme d'arc, l'unité de transport est accélérée jusqu'à une deuxième vitesse supérieure de préférence d'au moins environ 1,5 m/sec et ensuite la section sensiblement horizontale ou inclinée est déplacée avec cette seconde vitesse supérieure jusqu'à une courte zone avant son extrémité et **en ce qu'**on freine ensuite jusqu'à la première vitesse plus faible qui est de préférence d'au moins environ 1 m/sec et la seconde section en forme d'arc et de préférence également une partie de la section verticale qui s'y rattache sont parcourues avec cette première vitesse et **en ce que** l'unité de transport est ralentie à la fin de la deuxième section verticale en douceur dans sa position finale.

4. Procédé selon la revendication 1, **caractérisé en ce que**, dans le cas d'un trajet carrossable avec respectivement une section sensiblement verticale de chaque côté des obstacles à franchir et avec une section disposée dans la zone à franchir sur un niveau supérieur, sensiblement horizontale ou inclinée, et avec deux sections en forme d'arc dans les zones de transition entre les sections sensiblement verticales et la section sensiblement horizontale ou inclinée, l'unité de transport se trouvant dans une station sur un côté des obstacles à franchir est accélérée en douceur de la position arrêtée dans le sens vertical jusqu'à une première vitesse constante d'au moins environ 1 m/sec et la première section verticale est parcourue ensuite avec cette première vitesse et **en ce que**, lors du passage de la section suivante en forme d'arc, on accélère progressivement jusqu'à une seconde vitesse supérieure d'au moins environ 1,5 m/sec et ensuite la section sensiblement horizontale ou inclinée est parcourue ensuite à peu près jusqu'à son extrémité avec cette seconde vitesse supérieure et **en ce que**, lors du passage de la section consécutive en forme d'arc, on ralentit peu à peu jusqu'à la première vitesse inférieure d'au moins environ 1 m/sec et une partie de la seconde section verticale est parcourue avec cette première vitesse et **en ce que** l'unité de transport est ralentie ensuite en douceur dans sa position finale.

5. Procédé selon la revendication 1, **caractérisé en ce que** le trajet carrossable est conçu à peu près sous la forme d'un arc plein-cintre, d'un arc elliptique ou d'un arc en anse de panier, avec des sections verticales présentant chacune au moins une station sur les extrémités d'arc et **en ce que** l'unité de transport se trouvant dans une station est accélérée en douceur à partir de la position arrêtée dans le sens vertical jusqu'à une vitesse sensiblement constante d'au moins environ 1 m/sec, en particulier au moins environ 1,5/sec et est déplacée encore avec cette vitesse sensiblement constante à peu près le long de l'ensemble du trajet carrossable et est ralentie en douceur dans sa position finale à la fin de la seconde section verticale.

6. Procédé selon la revendication 1, **caractérisé en ce que** le trajet carrossable pour le franchissement de dénivelés est conçu à peu près sous la forme d'un arc rampant de préférence avec des sections verticales présentant chacune au moins une station sur les extrémités d'arc et **en ce qu'**au moins l'arc rampant du trajet carrossable est parcouru de préférence avec une vitesse de déplacement sensiblement constante d'au moins environ 1 m/sec, en particulier au moins environ 1,5 m/sec.

7. Procédé selon la revendication 1, **caractérisé en ce que** le trajet carrossable pour le franchissement de dénivelés présente une première section sensiblement verticale avec une première station, une seconde section en forme d'arc et consécutive et une troisième section sensiblement horizontale ou inclinée et/ou légèrement incurvée avec une seconde station, se trouvant sur un niveau supérieur, à l'extrémité de la troisième section, une entrée ou une sortie étant prévue de préférence sur le côté avant extérieur en particulier en cas de transport de véhicules automobiles aussi bien pour la première station que pour la deuxième station, de telle sorte qu'un véhicule automobile peut être entré dans l'unité de transport par l'accès sur le côté avant extérieur de la première station et peut être sorti sans faire un demi-tour par la sortie côté avant sur la deuxième station.

8. Procédé selon l'une quelconque ou plusieurs des revendications 1 à 7, **caractérisé en ce que** l'unité de transport est entraînée au moyen d'une commande propre des deux côtés, de préférence sous la forme d'au moins deux commandes synchrones.

9. Procédé selon l'une quelconque ou plusieurs des revendications 1 à 8, **caractérisé en ce que** des commandes synchrones servent de commande propre sous la forme de commandes par engrenages, dont les roues dentées s'engrènent avec des dentures disposées des deux côtés du trajet carrossable dans la zone des rails fixes, en particulier sous la forme de crémaillères ou de rails avec axes de roulettes ou sous la forme de courroies crantées guidées de préférence dans un enroulement oméga autour de la roue dentée respectivement attribuée et/ou de chaînes et sont maintenues en prise avec les dentures de préférence au moyen de chariots mobiles déplaçables le long des rails fixes.

10. Dispositif de transport pour le transport de personnes, de préférence y compris les vélos ou fauteuils roulants, et/ou pour le transport de voitures automobiles et/ou de camions et/ou pour le transport d'objets et/ou de matériau, le long d'un trajet carrossable, qui sert au franchissement d'obstacles, en particulier de chaussées et/ou de dénivelés et comprend au moins une section en forme d'arc, au moins une section sensiblement verticale et de préférence au moins une section sensiblement horizontale ou inclinée au moyen d'une unité de transport (21 ; 221), en particulier sous la forme d'une cabine (21 ; 221) et/ou d'une plate-forme de transport, qui est soutenue sur des rails (70 ; 270, 370) fixes s'étendant de façon continue et sans interruption le long du trajet carrossable de manière à pivoter autour d'un axe de basculement (44 ; 244) attribué de façon fixe à l'unité de transport (21 ; 221) et s'étendant perpendiculairement au trajet carrossable et qui peut être déplacée au moyen d'une commande propre (40 ; 240, 340) contrôlable et coopérant avec les rails (70 ; 270, 370) fixes et/ou d'une commande stationnaire, de façon continue et sans interruption, d'au moins une première station disposée sur un côté des obstacles à franchir jusqu'à au moins une seconde station disposée sur l'autre côté des obstacles à franchir ou inversement, l'unité de transport (21 ; 221) étant maintenue dans une position sensiblement verticale guidée de façon forcée au moyen d'au moins un dispositif de stabilisation (60, 80 ; 340, 341, 346) disposé au-dessous et/ou au-dessus et/ou sur le côté, coopérant de préférence avec des rails (69, 94, 95, 96) supplémentaires.

11. Dispositif de transport selon la revendication 10, **caractérisé en ce que** la commande propre est conçue à double face et présente de préférence au moins deux commandes synchrones (40 ; 240, 340), qui sont fixées l'une en face de l'autre, sur des côtés opposés de l'unité de transport (21 ; 221), chacune à côté d'une bordure de trajet carrossable, de telle façon qu'elles coopèrent avec respectivement l'un des rails (70 ; 270, 370) fixes sur le bord du trajet carrossable.

12. Dispositif de transport selon la revendication 10 ou 11, **caractérisé par** des commandes synchrones (40; 240, 340) sous la forme de commandes par engrenages, qui comprennent au moins un arbre d'entraînement (44 ; 244, 344) fixe, s'étendant de façon continue d'un bord du trajet carrossable jusqu'au bord opposé, perpendiculairement au sens de déplacement de l'unité de transport (21 ; 221), qui supportent sur leurs deux extrémités respectivement une roue dentée (42) montée de manière résistante à la torsion et s'engrenant avec une denture (73 ; 74 ; 273, 274, 373, 374) sur le bord de trajet carrossable voisin.

13. Dispositif de transport selon l'une quelconque ou plusieurs des revendications 10 à 12, **caractérisé en ce que** la commande propre (40 ; 240, 340) comprend au moins un moteur électrique (47), de préférence sous la forme d'un moteur à courant triphasé, en particulier avec un convertisseur de fréquence, ou sous la forme d'un servomoteur ou d'un moteur à courant continu, qui est disposé sur l'unité de transport (21 ; 221), et **en ce que** l'arrivée du courant au moteur électrique (47) s'effectue de préférence au moyen de rails conducteurs (32), qui s'étendent parallèlement aux rails (70) fixes, le courant étant transmis à l'unité de transport (21 ; 221) par induction ou au moyen de pantographes (31), en particulier sous la forme d'archets de prise de courant.

14. Dispositif de transport selon l'une quelconque ou plusieurs des revendications 10 à 13, **caractérisé en ce que** les signaux de commande et de demande pour l'unité de transport (21 ; 221) sont transmis à l'unité de transport (21 ; 221) par radio ou au moyen de rails conducteurs (32) et de pantographes (31), l'agencement étant choisi de préférence de façon que les rails conducteurs (32) pour l'alimentation électrique du moteur d'entraînement (47) soient disposés sur un côté de l'unité de transport (21, 221) et les rails conducteurs (32) pour la transmission des signaux sur l'autre côté de l'unité de transport (21 ; 221).

15. Dispositif de transport selon l'une quelconque ou plusieurs des revendications 10 à 14, **caractérisé en ce qu'**un chariot de transport (41 ; 241, 341) est attribué à chacune des commandes synchrones (40 ; 240, 340), avec un appareil porteur (50), qui est fixé sur un logement de palier (57) d'un palier (96) de l'arbre d'entraînement (44 ; 244, 344) et qui supporte quatre, de préférence, autant de roues porteuses (51, 54), dont respectivement deux s'appuient sur l'un des deux côtés se faisant face des surfaces de frottement (72') conçues de préférence comme des rails de roulement (71; 271, 371 ou 72 ; 272, 372) en aluminium, de telle sorte que l'arbre d'entraînement (44 ; 244, 344) est soutenu sur les rails et les roues dentées (42) fixées sur l'arbre de la commande synchrone (40 ; 240, 340) sont maintenues en prise avec les dentures (73 ; 273, 373 ou 74 ; 274, 374), qui s'étendent le long des rails (71 ; 271, 371 ou 72 ; 272, 372), un cadre intermédiaire étant fixé sur l'arbre d'entraînement (44 ; 244), de préférence avec l'intercalage de suspensions, cadre sur lequel l'unité de transport (21 ; 221) est suspendue de préférence sur des ressorts, de préférence au moyen de quatre éléments de traction disposés à proximité de leurs angles, et des charges inégales étant compensées dans différentes zones de l'unité de transport (21 ; 221), de préférence au moyen d'une tringle de liaison, qui relie les éléments de traction entre eux de telle façon que des charges différentes d'éléments de traction individuels sont réparties sensiblement entre tous les éléments.

16. Dispositif de transport selon l'une quelconque ou plusieurs des revendications 10 à 15, **caractérisé en ce que** les roulettes supports (51, 54) du chariot de transport (41 ; 241, 341) présentent des revêtements de roulette à base d'un matériau résistant à l'usure et pouvant subir de fortes sollicitations mécaniques et dynamiques, en particulier à base d'élastomères de polyuréthane.

17. Dispositif de transport selon l'une quelconque ou plusieurs des revendications 10 à 16, **caractérisé en ce que** le dispositif de stabilisation (60, 80) est fixé au-dessus de l'arbre d'entraînement (44 ; 244), de préférence sur le cadre intermédiaire fixé sur cet arbre ou sur l'unité de transport (21) et présente plusieurs roulettes (62) disposées perpendiculairement à l'axe de pivotement (44) et à distance les unes derrière les autres, au-dessus de l'unité de transport (21) dans le sens horizontal, qui sont soutenues au moyen d'un système de rail (69, 94, 96) horizontal, et **en ce que** les roulettes (62) rentrent dans un profilé de rail (94, 96) horizontal et en forme de C lors du changement de sens de marche à partir d'un sens de marche horizontal ou incliné, lequel profilé peut être déplacé verticalement au moyen d'un chariot de stabilisation (80).

18. Dispositif de transport selon la revendication 17 précédente, **caractérisé en ce que** sur le profilé de rail (94, 96) en forme de C ou sur des composants (120) reliés à ce profilé de rail sont fixés des câbles (113; 313) guidés par des poulies (92) fixes, sur lesquelles est disposé au moins un contrepoids (8 ; 308), de telle sorte que, lors du trajet en courbe de l'unité de transport (21 ; 221) du sens de marche horizontal ou incliné vers le sens de marche vertical, le contrepoids (8 ; 308) est tiré vers le haut par l'unité de transport (21 ; 221) se déplaçant vers le bas, et de ce fait la commande (47) de l'unité de transport (21 ; 221) est largement soulagée du poids propre de l'unité de transport (21 ; 221).

19. Dispositif de transport selon la revendication 18, **caractérisé en ce que** le contrepoids (8 ; 308) est soutenu dans sa position extrême inférieure au moyen de ressorts (9, 10 ; 209, 210), de préférence sous la forme d'une commande progressive de plusieurs ressorts (9, 10 ; 209, 210), en particulier trois à cinq ressorts, la courbe caractéristique de la commande progressive étant modifiée de telle sorte que, après l'entrée des roulettes supports (62 ; 262) dans le profilé de rail (94, 96) en forme de C, la force efficace du contrepoids (8 ; 308) augmente progressivement au début d'un trajet en arc de la position horizontale à la position verticale d'une façon qui correspond à peu près à la réduction progressive du support du poids de l'unité de transport (21 ; 221) sur les rails (72, 74 ; 272, 274), le support respectif du composant, orienté perpendiculairement aux rails (72, 74), du vecteur du poids correspondant à l'unité de transport (21 ; 221).

20. Dispositif de transport selon l'une quelconque ou plusieurs des revendications 17 à 19, **caractérisé en ce que** le profilé de rail (94, 96) en forme de C est réalisé en deux parties, une partie (94) basculante pouvant pivoter d'environ 90° autour d'un axe de basculement (110) de l'autre partie (96) du profilé en forme de C, et les deux parties (94, 96) présentant un chanfrein (116 ou 117) dans la zone de l'axe de pivotement afin d'éviter une gêne réciproque lors du pivotement.

21. Dispositif de transport selon la revendication 20, **caractérisé en ce que** la partie (94) escamotable du profilé de rail (94, 96) en forme de C peut être relevée à l'aide d'un mécanisme de relevage (104 à 111) spécial, qui comprend au moins un crochet (106) réalisé spécialement.

22. Dispositif de transport selon la revendication 21, **caractérisé en ce que** le crochet (106) est conçu de telle façon que la partie (94) à relever est amenée d'abord à la vitesse et est tirée ensuite complètement vers le haut avec le reste du vecteur horizontal de la vitesse de propulsion.

23. Dispositif de transport selon l'une quelconque ou plusieurs des revendications 14 à 22, **caractérisé en ce que** les sections (2 ; 202) verticales présentent chacune au moins un accès sur le même côté et/ou sur des côtés différents, en particulier sur le côté avant et/ou sur le côté arrière et/ou sur les côtés avant intérieurs et/ou extérieurs des tours (2 ; 202), plusieurs accès étant disposés les uns au-dessus des autres, à un niveau différent, éventuellement dans une section ou dans deux sections verticales.

24. Dispositif de transport selon l'une quelconque ou plusieurs des revendications 10 à 16, **caractérisé en ce que**, en supplément des deux premiers rails (70 ; 270) fixes, prévus pour l'entraînement (40 ; 240) de l'unité de transport (21 ; 221), qui comprennent chacun un rail de roulement (71, 72 ; 271, 272) pour les chariots de déplacement (41;241) et une denture (73, 74 ; 273, 274) attribuée, il est prévu au moins un autre rail (370) fixe, qui comprend également des rails de roulement (371, 372) pour des chariots de déplacement (341) supplémentaires et une denture (373, 374) attribuée, et est disposé exactement parallèlement aux premiers rails (70 ; 270), décalés à une distance (A1) verticale au-dessus ou au-dessous des deux premiers rails (70 ; 270) et à une distance (A2, A3) horizontale, les roues dentées (42) de l'arbre d'entraînement (344) soutenu par les chariots de déplacement (341) supplémentaires étant entraînées de façon synchrone avec les roues dentées (42) de la commande (40 ; 240) de l'unité de transport (21 ; 221) au moyen d'une commande par chaîne (346) ou d'un engrenage intermédiaire monté de façon fixe sur l'unité de transport.

25. Dispositif de transport selon l'une quelconque ou plusieurs des revendications 12 à 24, **caractérisé en ce que** les roues dentées (42) des commandes synchrones (40 ; 240, 340) réalisées sous la forme de commandes par engrenages s'engrènent avec des dentures qui sont disposées le long des rails de roulement (71, 72 ; 271, 272) pour les chariots de déplacement (41 ; 241) et sont conçues sous la forme de crémaillères, de préférence des rails avec axes de roulettes ou sous la forme de courroies crantées et/ou sous la forme de chaînes, qui sont guidées de préférence dans un enroulement oméga autour des roues dentées (42) et sont tendues de préférence au moyen d'éléments de traction hydrauliques.

26. Dispositif de transport selon la revendication 25, **caractérisé en ce que** le rail avec axes de roulettes (73, 74 ; 273, 274, 373, 374) présentent des axes de roulettes (76) qui sont pourvus d'une douille (76') durcie.

27. Dispositif de transport selon la revendication 26, **caractérisé en ce qu'**un coussinet (77) de préférence en deux parties est intercalé entre les axes (75) des axes de roulettes (76) et leur douille (76') durcie.

28. Dispositif de transport selon l'une quelconque ou plusieurs des revendications 25 à 27, **caractérisé par** des axes de roulettes (76), sur lesquels la surface périphérique extérieure des douilles (76') et de préférence également la surface périphérique des axes (75) ou en remplacement la surface interne des douilles (76') sont pourvues d'un revêtement plastique favorable pour le glissement et résistant à l'usure de telle sorte que, lors de l'engrènement des roues dentées d'entraînement (42) avec la denture d'axes de roulettes (73 ; 273, 373 ou 74 ; 274, 374), on évite un contact métal - métal et on obtient un fonctionnement silencieux optimisé.

29. Dispositif de transport selon la revendication 28, **caractérisé en ce que** les revêtements plastique sont à base d'un plastique réduisant le frottement, en particulier à base de polytétrafluoéthylène.

30. Dispositif de transport selon la revendication 28, **caractérisé en ce que** les revêtements plastique sont fabriqués à base d'un mélange de Néoprène moyennement dur, résistant au cisaillement et robuste, dont la surface est recouverte d'un tissu nylon favorable au glissement et résistant à l'usure, et qui confère à la surface un coefficient de frottement faible.

31. Dispositif de transport selon l'une quelconque ou plusieurs des revendications 10 à 30, **caractérisé en ce qu'**un limiteur de vitesse (400) est monté avec un interrupteur de sécurité de préférence au-dessus du dispositif de stabilisation (60, 80), de préférence sur les rails (95) supplémentaires coopérant avec le dispositif ou sur l'appareil porteur (1, 2, 11), et **en ce qu'**un dispositif d'interception de freinage (430) est logé sur le dispositif de stabilisation (60, 80) de telle sorte que, lors de son actionnement, ses éléments de freinage (446) s'appliquent sur au moins l'un des rails (95) supplémentaires coopérant avec le dispositif de stabilisation (60, 80) et une clenche (432) du dispositif d'interception de freinage (430) est reliée par un élément de liaison (434) à une transmission par câble (410), qui est guidée au moyen du limiteur de vitesse (400) et au moins d'un galet de renvoi (412) logé de façon fixe de préférence sur l'extrémité inférieure des rails (95) supplémentaires, de telle sorte que le dispositif d'interception de freinage (430) est déclenché lorsque la cabine (21) dépasse une vitesse maximale prédéfinie, un actionnement de l'interrupteur de sécurité du limiteur de vitesse (400) et une déconnexion et/ou un freinage du moteur d'entraînement (47) de la cabine (21) s'effectuant de façon simultanée.
